# EUROPÄISCHE PATENTSCHRIFT

(11) **EP 4 600 494 B1**
(45) Veröffentlichungstag und Bekanntmachung des Hinweises auf die Patenterteilung: **22.04.2026**
(21) Anmeldenummer: 25155760.9
(22) Anmeldetag: 04.02.2025
(51) Int. Cl.: F04B 43/02, F04B 43/073

(54) **SENSORGESTEUERTE MEMBRANPUMPE**
SENSOR CONTROLLED DIAPHRAGM PUMP
POMPE À MEMBRANE COMMANDÉE PAR CAPTEUR

(30) Priorität: 08.02.2024 DE 102024103539
(43) Veröffentlichungstag der Anmeldung: 13.08.2025
(73) Patentinhaber: Timmer GmbH, 48485 Neuenkirchen (DE)
(72) Erfinder: Timmer, Herbert, 48485 Neuenkirchen (DE)
(74) Vertreter: Dr. Träger & Strautmann PAe PartG mbB

(56) Entgegenhaltungen:
- EP-B1- 2 389 515
- DE-A1- 102005 039 772
- DE-B4- 102015 108 963
- DE-B4- 102015 108 964

## Beschreibung

Die Erfindung betrifft ein Verfahren zum Erkennen von Fehlerzuständen einer defekten Membranpumpe. Weiterhin betrifft die Erfindung eine Vorrichtung zur Datenverarbeitung mit einem Prozessor, der so eingerichtet ist, dass er das Verfahren zum Erkennen von Fehlerzuständen einer defekten Membranpumpe ausführt.

Membranpumpen, insbesondere Doppelmembranpumpen dienen der Förderung von Fluiden, vorzugsweise flüssigen oder gasförmigen Substanzen. Bei einer gattungsgemäßen Doppelmembranpumpe befindet sich die Membran in einem Pumpengehäuse. Dabei trennt die Membran eine Pumpkammer in zwei Bereiche, nämlich in eine Druckkammer und eine Produktkammer. Beiden Teilkammern sind Ventile zugeordnet, die je nach Druckverhältnissen abwechselnd geöffnet und geschlossen sind.

Durch eine periodische Druckbeaufschlagung der Druckkammer wird die Membran in die Produktkammer hineingedrückt, so dass sich das Volumen dieser Kammer verkleinert. Durch eine Verringerung des Druckes in der Druckkammer erfolgt eine gegensinnige Bewegung der Membran, wodurch das Volumen der Produktkammer zunimmt. Die Volumina der Produktkammern und der Druckkammer verhalten sich komplementär zueinander. Durch diese Variation der Volumina wird in der Produktkammer abwechselnd ein Überdruck und ein Unterdruck erzeugt, wodurch die vorbezeichnete Substanz in die Produktkammer hineingezogen und anschließend hinausgedrückt wird. Die Membran erzeugt somit einen Pumpen-Saug-Zyklus in den Teilkammern.

Eine Doppelmembranpumpe weist zwei in ein Gehäuse eingefasste Membranen auf. Die Bewegungen der beiden Membranen sind derart aufeinander abgestimmt, dass das Anwachsen der Produktkammervolumina im Wechsel erfolgt. Auf diese Weise lässt sich eine nahezu kontinuierliche Förderung der zu fördernden Medien realisieren.

Aufgrund der mechanischen Verformung der Membran, welche diese während des hydraulischen oder pneumatischen Betriebes durchführt, muss die Membran aus einem flexiblen Material hergestellt werden. Dazu eignen sich beispielsweise Elastomere wie Acrylnitrid-Butadien-Kautschuk (NBR). Da derartige Membranpumpen allerdings auch in der Chemie- und Lackierindustrie eingesetzt werden, haben sich spezielle Verbundmembranen aus einer Schicht Elastomer und einer weiteren medienberührenden Schicht, zum Beispiel aus Polytetrafluorethylen (PTFE), als besonders vorteilhaft erwiesen. Durch die Verwendung dieser Hybridstruktur kann die Lebensdauer der Membran stark vergrößert werden, da die äußere Schicht wesentlich medienbeständiger als das Elastomer ist und nur diese Schicht in Kontakt mit dem Fördermedium tritt.

Trotz der Materialwahl ist eine der häufigsten Ausfallursachen von Membranpumpen ein mechanischer Defekt der Membran, der auf Verschleißerscheinungen zurückzuführen ist. Durch die extreme Belastung kommt es zunächst zu einer Rissbildung in der mediumberührenden Schicht. Bei einem Weiterbetrieb der Pumpe vergrößert sich der Riss und die Elastomerschicht gerät in Kontakt mit dem Fördermedium. Dies führt sodann sehr schnell zu einem Durchbruch der Membran. Durch den Bruch der Membran gelangt das Medium in Kontakt mit der Pumpe und eventuell mit der Umwelt, wodurch nicht nur die Pumpe zerstört werden kann, sondern es ebenfalls zu einer erheblichen Belastung der Umwelt kommen kann. Neben der Rissbildung kann, insbesondere bei Verbundmembranen, eine Blasenbildung als Anzeichen einer weiteren Beschädigung der Membran auftreten.

Um einen vollständigen Bruch oder Riss der Membran zu verhindern, wird in regelmäßigen Wartungsintervallen die Membran gewechselt. Da die Lebensdauer einer Membran von unterschiedlichen Faktoren, wie der Qualität der Membran selbst und den Einsatzbedingungen abhängig ist, ist eine Prognose im Hinblick auf einen optimalen Wechselzeitpunkt im Vorhinein nicht möglich. Eine regelmäßige Wartung bzw. ein prophylaktischer Austausch der Membran geht deshalb regelmäßig von einem worst-case-Szenario aus. Bei Einhaltung der vordefinierten Wartungszyklen werden somit häufig noch intakte Membranen ausgetauscht, um Schäden, Ausfallzeiten und Folgeschäden zu vermeiden.

Aus DE 693 02 765 T2 ist eine elektronische Sensor-Einrichtung für eine mittels eines Fluids angetriebene Membranpumpe bekannt. Die Sensor-Einrichtung ist in der Lage, die Position und den Betrag der Bewegung der Membran zu erfassen, indem die Position und der Betrag der Bewegung eines Membranfolgeteils, beispielsweise einer mit den Membranen verbundenen Stange, erfasst wird. Zudem ist der Sensor in der Lage, Signale, die der Bewegung des Membranfolgeteils entsprechen, zu erzeugen und diese an eine Steuereinheit weiterzuleiten. Nachteilig hieran ist, dass die Anbringung von Sensoren für die Wegmessung aufwendig ist. Dies ist insbesondere dann der Fall, wenn eine Membranpumpe mit einem Sensorsystem zur Membranbruchüberwachung und/oder Störungserkennung nachgerüstet werden soll.

Aus DE 10 2006 049 440 A1 ist ein Verfahren zur Erkennung eines Betriebszustandes einer Pumpe bekannt. Der Betriebszustand wird ermittelt, indem der Druck- und/oder Strömungsverlauf in der Pumpenanlage ermittelt und auf dieser Basis ein Kennwert errechnet und mit einem vorgegebenen Kennwert verglichen wird. Die Ermittlung des Druckes erfolgt mittels eines Sensors, der eine keramisch-kapazitive Druckmesszelle aufweist. Analog zu einer Wegmessung kann auch eine Druckmessung nicht einfach in eine bestehende Pumpe integriert werden, denn zur Druckmessung ist in der Regel auch die Kenntnis der Hubzahl erforderlich. Es ist auch fraglich ob Druckmesswerte in einer ausreichenden Bandbreite aus der EX-Zone (ATEX-Zone) übertragen werden können.

Aus DE 10 2015 108 963 A1 ist eine pneumatisch betriebene Membranpumpe bekannt. Die Membranpumpe umfasst einen Sensor zur Erfassung eines Verschiebeweges der Membranen bzw. einer mit den Membranen verbundenen Stange. Auch hier ist ein Eingriff in die Pumpenmechanik erforderlich.

Aus DE 10 2015 108 964 A1 ist ein Verfahren zum Regeln einer Membranpumpe bekannt, bei dem ein Sensor ein Messsignal misst, welches einen Verschiebeweg einer Membran der Membranpumpe misst. Die vom Sensor erfassten Daten hinsichtlich des Verschiebeweges dienen zur Steuerung eines Umschaltventils. Auch hier ist ein Eingriff in die Pumpenmechanik erforderlich.

Aus US 6 036 445 A ist ein elektrischer Schaltmechanismus für eine flüssigkeitsbetriebene Membranpumpe bekannt. Auch hier ist ein Eingriff in die Pumpenmechanik erforderlich.

Aus US 2014 / 0 348 667 A1 ist eine Membranpumpe mit einer Steuerung bekannt, die den Durchfluss der der Pumpe zugeführten Druckluft optimiert. Hierzu wird der Durchfluss der der Pumpe zugeführten Druckluft reduziert, während sich die Pumpe zischen einer ersten und einer zweiten Membranposition bewegt. Die Überwachung der Geschwindigkeit der Membranbaugruppen erfolgt mittels eines Sensors, der eine Positionsrückmeldung generiert, so dass sich die Pumpe selbst einstellt, um den optimalen oder annähernd optimalen Drosslungspunkt zu bestimmen. Durch die Minimierung der benötigten Druckluftmenge resultiert eine Einsparung von Druckluft. Auch hier ist ein Eingriff in die Pumpenmechanik erforderlich.

Aus WO 2009/ 059 664 A1 ist eine Mikropumpe und ein Verfahren zum Fördern kleiner und kleinster Mengen eines Fluids bekannt.

Aus WO 2014/ 133 712 A1 ist eine Membranpumpe mit einer Druckkompensations-Kalibrierung bekannt. Die Membranpumpe umfasst eine Welle, die mit einer Membran verbunden ist und zwischen einer ersten Hubendposition und einer zweiten Hubendposition hin- und herbewegt wird. Zur Erfassung der Hubendpositionen ist ein Hubsensor vorgesehen. Mittels eines Drucksensors ist ein am Flüssigkeitsauslass anliegender Druck erfassbar. Auch hier ist ein Eingriff in die Pumpenmechanik erforderlich.

Aus WO 2021 001 806 B4 ist eine elektrisch betriebene Doppelmembranpumpe bekannt. Auch hier ist ein Eingriff in die Pumpenmechanik erforderlich.

Aus DE 10 2016 001 806 B4 ist eine Pumpe bekannt, auf deren Membranen Sensoren angeordnet sind, durch die eine Messung der Membran bzgl. einer Beschädigung möglich ist. Allerdings sind hierfür elektrische Leitungen oder elektronische Bauelemente notwendig, die auf die Membran aufgebracht werden müssen. Nachteilig ist ebenfalls, dass jede Membran mit einer derartigen Sensorik ausgestattet werden muss, was einen erheblichen Aufwand und damit Mehrpreis bedeutet.

Bei den aus dem Stand der Technik bekannten Pumpen, die auf die Erfassung von Positionsdaten basieren, dienen die Positionsdaten zur Steuerung eines oder mehrerer Umschaltventile. Die Integration der für die Erfassung der Positionsdaten erforderlichen Sensoren ist aufwendig und an bereits vorhandenen Pumpen schwer nachrüstbar. Zudem dienen die von den vorgesehenen Sensoren ermittelten Daten zumindest primär der Steuerung etwaiger an einer Pumpe vorgesehener Umschaltventile und nicht der Fehlerdetektion, insbesondere der frühzeitigen Fehlerdetektion.

Der Erfindung liegt daher die Aufgabe zugrunde, ein Verfahren vorzuschlagen, mit dem eine Beschädigung einer Membranpumpe, insbesondere eine Beschädigung der Membran oder eines der Ventile, einfach und frühzeitig nachweisbar ist.

### Definitionen:

Als Hubzähler wird eine an einer Membranpumpe angebrachte Vorrichtung oder ein Sensor bezeichnet, der die Anzahl der von der Membran ausgeführten Hübe und somit ihre Zyklen zählt. Bekannte Hubzähler ermöglichen somit die Aktivierung unterschiedlicher Kontrollen wie etwa die Ermittlung der von der Pumpe gelieferten Fördermenge und die Kontrolle der Pumpenfunktion.

Als intelligenter Hubzähler wird ein Gerät oder Sensor bezeichnet, der nicht nur lediglich Hübe zählt, sondern darüber hinaus auch so eingerichtet ist, dass er die ermittelten Daten verarbeiten kann. Hierzu umfasst der intelligente Hubzähler über einen Prozessor, der vom Sensor aufgenommene Daten nicht nur aufnehmen und weiterleiten, sondern zudem auch unmittelbar auswerten und verarbeiten kann.

Die Aufgabe wird gelöst durch ein Verfahren mit den Merkmalen des Anspruchs 1.

Das genannte Verfahren betrifft ein Verfahren zur Erkennung von Fehlerzuständen einer Membranpumpe, vorzugsweise einer Doppelmembranpumpe.

Die Membranpumpe umfasst:
- ein Gehäuse mit wenigstens einer darin eingefassten Membran, welche eine Produktkammer und eine Druckkammer voneinander trennt, wobei durch eine Bewegung der Membran die Volumina der Produktkammer und der Druckkammer komplementär zueinander veränderbar sind,
- ein vorzugsweise mechanisches Umschaltventil, das dazu vorgesehen ist, die Membranpumpe in einem Umkehrpunkt der Membran von einem ersten Betriebsmodus, in dem die Druckkammer mit einem Medium bedruckt wird, in einen zweiten Betriebsmodus, in dem die Druckkammer entdruckt wird, oder zurück umzuschalten,
- einen Sensor zum Messen eines Messsignals.

Zudem kann eine Steuerungseinheit zum Steuern des Umschaltventils vorgesehen sein.

Erfindungsgemäß wird zunächst auf Basis von vom Sensor ermittelter Daten ein erster Messwert zum Zeitpunkt zwischen dem Umschalten vom ersten Betriebsmodus in den zweiten Betriebsmodus und ein zweiter Messwert zum Zeitpunkt zwischen dem Umschalten vom zweiten Betriebsmodus in den ersten Betriebsmodus ermittelt. Danach wird der erste Messwert in Relation gesetzt zu dem zweiten Messwert und aus dem Verhältnis der beiden Messwerte zueinander ein Relations- oder Verhältniswert gebildet. Da sich Sensor und Prozessor an der Pumpe befinden, ergibt sich als besonderer Vorteil, dass die vom Sensor ermittelten Daten in Echtzeit verarbeitet werden können.

Membranpumpen haben aufgrund ihrer in aller Regel symmetrischen Konstruktion annähernd gleiche Umschaltzeiten von einem Membran-Arbeitstakt zum anderen. Aus diesem Grund sind der erste und der zweite Messwert bei einer intakten Membranpumpe gleich und ein sich aus erstem und zweitem Messwert ergebender Relations- oder Verhältniswert hat die Größe Eins, oder annähernd Eins.

In einem weiteren Schritt wird eine Abweichung des aus der Relation von erstem und zweitem Messwert ergebenden Verhältniswertes von dem sich bei gleichen Messwerten ergebenden Verhältniswert Eins ermittelt. Im Anschluss daran wird die Abweichung mit einem vordefinierten zulässigen Abweichungswert verglichen.

Die Erfindung macht sich die Erkenntnis zu Nutze, dass Veränderungen in der Membran in Form von Rissen, insbesondere auch die häufig vorkommende Blasenbildung, bei der sich die medienbeständigen Deckschichten durch Diffusionsvorgänge des Mediums von der Elastomerschicht lösen, zu einem ungleichmäßigen Laufverhalten der Pumpe führen. Da die Verschleißerscheinungen auf beiden Membranseiten nie gleichzeitig und symmetrisch auftreten und auch andere Bauteile der Membranpumpe, beispielsweise Ventile, nie exakt gleichmäßig verschleißen, ist bei einer Vielzahl von Schadensfällen eine Beeinträchtigung des Laufverhaltens zu beobachten.

Diese Beeinträchtigung ist in der Regel kaum zu erkennen, da die Pumpen unterschiedliche Last- und Förderzustände annehmen und damit betriebsbedingt ein ungleichmäßiger Lauf der Pumpen gegeben ist. Durch einen geeigneten Sensor kann die Veränderung jedoch detektiert und hieraus eine Meldung abgeleitet werden.

Vereinfacht gesagt, ermöglicht die Erfindung das frühzeitige Feststellen von Störungen und Defekten in der Membranpumpe durch Auswerten der Umschaltzeiten des Hauptventils einer vorzugsweise pneumatisch angetriebenen Membranpumpe. Besonders vorteilhaft ist, dass eine Störungserkennung somit auch ohne eine Wegmessung und ohne die für eine Wegmessung erforderlichen Sensoren ermöglicht wird. Hierdurch wird das Nachrüsten einer Membranpumpe mit einem System zur Fehlererkennung und die Anwendung des erfindungsgemäßen Verfahren stark vereinfacht.

Zum Erkennen des Verschleißes wird zunächst das Umschaltverhalten der Membranen analysiert. Hierzu können die Membranen selbst oder vorzugsweise Bauteile der pneumatischen Ansteuerung mit einem Mittel zum Detektieren des Bewegungsprofils ausgestattet werden. In der Regel werden Pumpen bereits mit einem magnetischen Hubzähler ausgestattet, um die Förderung der Pumpe zu überwachen. Als Hubzähler ist in diesen Fällen häufig ein magnetischer Näherungsschalter vorgesehen, der ab einer eingestellten Feldstärke ein Hubsignal ausgibt. Grundsätzlich geeignet sind aber auch andere Sensoren, wie Ultraschall-Abstandssensoren.

Bei der vorliegenden Erfindung wird vorzugsweise ein Magnetfeldsensor eingesetzt, der die Änderung des Magnetfeldes vorzugsweise über den Membranhub oder aber ein Bauteil des Antriebsteils, wie z.B. den Kolben des Hauptventils überwacht und exakt die Umschaltpunkte aufgrund des sich ändernden Magnetfeldes ermittelt.

Aus den so erhaltenen Daten können die Messwerte, also die Werte, die die beiden Membrankammern für einen vollständigen Hub benötigen, erfasst werden. Je nach Art des eingesetzten Sensors kann es sich um eine binäre Information oder um eine Verlaufsinformation handeln. Eine binäre Information beinhaltet beispielsweise jeweils einen zeitlichen und/oder räumlichen Startpunkt sowie einen zeitlichen und/oder räumlichen Endpunkt eines Membranhubes oder eines an den Membranhub gekoppelten Elements. Eine Verlaufsinformation umfasst darüber hinaus auch Daten über weitere zwischen Start- und Endpunkt liegenden Einzelpunkte. Die Messwerte werden in Relation gesetzt, z.B. durch Division, so dass bei einem vollständig symmetrischen Lauf der Pumpe sich der Quotient Eins ergibt. Auch andere mathematische Verfahren, die die beiden Werte in Relation setzen, sind geeignet.

Bei Membranpumpen werden in der Regel Näherungssensoren, die vorzugsweise einen NAMUR-Ausgang aufweisen, eingesetzt. NAMUR-Sensoren funktionieren oft berührungslos. Sie stellen eine binäre Information dar und werden meist als Näherungsschalter ausgeführt. Der Sensor zeigt somit an, ob ein Referenzobjekt sich in der Nähe befindet oder nicht.

Ein besonderer Vorteil der genannten NAMUR-Sensoren liegt darin, dass sie mit einem geringen elektrischen Energieniveau arbeiten. Hierdurch wird eine im Zusammenhang mit der Elektrizität grundsätzlich bestehende Zündgefahr stark reduziert und im besten Fall insgesamt vermieden. Der Einsatz solcher Sensoren ist deshalb auch in ATEX- Zonen zulässig. Als ATEX-Zone werden Bereiche bezeichnet, in denen explosionsfähig Atmosphären auftreten können. Aus einer ATEX-Zone heraus lassen sich Sensordaten nur mit für die ATEX-Zone zugelassenen Signalen übertragen, z.B. die 4...20mA Loop oder Pulse nach NAMUR.

Das beschriebene Verfahren ermöglicht somit eine Überwachung des Umschaltverhaltens der Membranpumpe und daraus resultierend eine frühzeitige Membranbrucherkennung oder das frühzeitige Erkennen eines anderen Schadens, beispielsweise eines Ventilschadens. Der Grund hierfür ist, dass solche Schäden bereits im Anfangsstadium ihres Auftretens das Umschalten von einem Betriebsmodus in den anderen Betriebsmodus und damit die Synchronität der Arbeitstakte beeinflussen.

Wie bereits erläutert wird bei bekannten Verfahren versucht, Anlagen-Ausfallzeiten und Folgeschäden, die durch nicht rechtzeitig erkannte Defekte an der Pumpe bzw. deren Bauteile bedingt sind, zu vermeiden, indem auf Basis vordefinierter Wartungsintervalle bestimmte Bauteile, beispielsweise die Membran einer Pumpe oder eine Pumpe insgesamt, ausgetauscht wird. Der Austausch erfolgt somit prophylaktisch ohne Berücksichtigung des tatsächlichen Zustands der auszutauschenden Bauteile. Das erfindungsgemäße Verfahren ermöglicht im Gegensatz hierzu eine gezielte prädiktive Wartung und somit eine Reduktion von Kosten und Ausfallzeiten. Unter einer prädiktiven Wartung wird eine datenbasierte Wartungsmethode verstanden, die den Zustand der Pumpe analysiert, so dass auf Basis der ermittelten Daten Instandhaltungsmaßnahmen rechtzeitig geplant und eingeleitet werden können.

In einer bevorzugten Ausführung des Verfahrens führt eine Überschreitung des zulässigen Abwertungswertes zu einer Abweichungsmeldung. Die Abweichungsmeldung kann genutzt werden, um hieraus ein optisches oder akustisches Warnsignal zu generieren.

Die genannten Messwerte können in Form von Zeiteinheiten vorliegen. Solche Zeiteinheiten können gebildet werden, indem der erste und zweite Messwert auf Basis der Differenz zweier aufeinander folgender Umschaltzeitpunkte ermittelt wird. Der erste Messwert gibt in diesem Fall die Zeitspanne zwischen dem Umschalten vom ersten Betriebsmodus in den zweiten Betriebsmodus an, der zweite Messwert die Zeitspanne zwischen dem Umschalten vom zweiten Betriebsmodus in den ersten Betriebsmodus.

Aufgrund der hohen Auflösung der Magnetfeld-Messung eines Magnetfeldsensors kann aber auch die Zeit bis zum Erreichen und Verweilen in der jeweiligen Endposition gemessen werden.

Alternativ oder ergänzend zur Ermittlung von Asynchronitäten auf Basis der Umschaltzeiten kann auch eine Analyse der Umschaltwege herangezogen werden. Hierzu werden der erste und der zweite Messwert auf Basis der Differenz zweier Umschalt-Wegpunkte gebildet, so dass der erste Messwert eine zwischen dem Umschalten vom ersten Betriebsmodus in den zweiten Betriebsmodus zurückgelegte Wegstrecke und der zweite Messwert eine zwischen dem Umschalten vom zweiten Betriebsmodus in den ersten Betriebsmodus zurückgelegte Wegstrecke angibt.

Auch für die Analyse der Umschaltwege sind Magnetfeldsensoren geeignet.

Vorzugsweise wird aus einer vordefinierten Anzahl aufeinander folgender Verhältniswerte ein Verhältnismittelwert, höchstvorzugsweise ein gleitender Verhältnismittelwert bestimmt.

Die Erfindung macht sich insofern die Erkenntnis zunutze, dass sich bei einer Veränderung der Membran, wie z.B. einem Riss oder einem Aufblähen, auch das Widerstandsmoment der Membran und damit der Widerstand gegen die Hubbewegung ändert. Diese Änderung schlägt sich in der Zeit und/oder im Weg nieder, die die Membran für einen vollständigen Hub benötigt. Auch erhöhter Verschleiß an einzelnen Ventilen führt zu einem geänderten Hubverhalten und damit zu geänderten Hubzeiten. Durch mathematische Verfahren, beispielsweise eine Mittelwertbildung, kann der Einfluss einmaliger oder selten auftretender Ereignisse kompensiert werden.

In einer bevorzugten Ausgestaltung des Verfahrens werden die erfassten Messwerte und/oder Verhältniswerte klassifiziert und zur Festlegung von Steuersignalen herangezogen.

Hintergrund ist, dass kritische und unkritische Ereignisse den gleichen Einfluss auf die Synchronität der Pumpe haben bzw. haben können. Im Gegensatz zu einer Fehlererkennung auf Basis einer Grenzwertüberschreitung lassen sich durch eine Klassifikation der Messwerte und/oder der Verhältniswerte unkritische Ereignisse kompensieren.

Beispielsweise ist es möglich, die Klassifizierung der Ereignisse in einer Matrix, beispielsweise einer "Confusion-Matrix" abzubilden. Eine beispielhafte Matrixklassifizierung ist im Zusammenhang mit den Erläuterungen zu den Figuren näher beschrieben.

In einer bevorzugten Ausgestaltung des Verfahrens werden die in Relation gesetzten Messwerte und/oder die Vergleichswerte statistisch erfasst und es wird auf Basis der Messwerte und/oder Vergleichswerte ein Gradient ermittelt, der eine Änderungsgeschwindigkeit charakterisiert. Als Gradient wird der Verlauf einer Änderung bezeichnet. Vorzugsweise wird die Überschreitung eines für den ermittelten Gradienten vordefinierten Schwellwertes genutzt, um hieraus eine Abweichungsmeldung zu generieren.

Geänderte Hubzeiten können nicht nur aus tatsächlichen Fehlerzuständen von Membran und anderen Bauteilen, sondern auch aus geänderten Betriebsbedingungen resultieren. Beispielsweise können Leerlauf oder unterschiedliche Betriebsdrucke das Verhältnis der Hubzeiten beeinflussen. Solche Änderungen erfolgen, im Gegensatz zu verschleißbedingten Änderungen tatsächlicher Fehlerzustände, in der Regel jedoch nicht schleichend, sondern sprunghaft bei Änderung des Betriebsdruckes der Pumpe oder geänderten Abnahmemengen.

Mit anderen Worten: Messwertänderungen auf Grund geänderter Betriebsparameter erfolgen schlagartig, während verschleißbedingte Messwertveränderungen sich schleichend einstellen.

Grund für die sich schleichend anbahnenden Fehlerzustände ist, dass Membranrisse, Blasen oder Ventilverschleiß sich in aller Regel allmählich ausbilden. Entsprechend verändern sich auch die Hubzeiten allmählich. Die Mittelwerte der in Relation gesetzten Hubzeiten der beiden Membrankammern sind daher über einen Zeitraum bis zum Ausfall der Membran oder des Ventils als kontinuierlicher Anstieg oder Abfall der Werte zu beobachten. Solche sich schleichend einstellenden Veränderungen der Messwerte sind damit eindeutig auf einen Verschleiß von Komponenten und nicht auf betriebsbedingte Änderungen zurückzuführen. Mathematisch lässt sich die schleichende Änderung als Gradient darstellen. Indem ein auf Basis aktueller Messwerte bestimmter Messwertgradient anderen, beispielsweise in einem Datenspeicher hinterlegten, Vergleichsgradienten gegenübergestellt wird, lässt sich feststellen, ob dem aktuellen Messwertgradienten ein Fehlerzustand oder geänderte Betriebsbedingungen zu Grunde liegen. Weiterhin ist es möglich, für bekannte Fehlerzustände charakteristische Messwertgradienten zu ermitteln und im Datenspeicher zu hinterlegen, so dass aus dem aktuellen Messwertgradienten ein direkter Rückschluss auf die Fehlerart oder zumindest eine Wahrscheinlichkeit für eine bestimmte Fehlerart ableitbar ist.

Vorzugsweise erfolgt vor der Auswertung der Messwerte eine Kalibrierung, um fertigungsbedingte Abweichungen zu kompensieren.

Da die Pumpen betriebsbedingt starken Schwankungen unterliegen, werden die ermittelten Verhältniswerte zur Kompensation dieser Schwankungen gespeichert und über einen Zeitraum gemittelt. Eine solche Kalibrierung, die insbesondere bei einer neuen oder gewarteten Pumpe durchgeführt wird, kann erfolgen, indem zunächst die Anzahl der zu mittelnden Messwerte im Sensor erfasst wird. Vorzugsweise werden zur Kalibrierung ca. 8.000 bis 10.000 Werte erfasst und gemittelt. Die danach resultierende Abweichung wird als pumpenspezifischer Offsetwert gespeichert. Dieser Wert resultiert zum Beispiel aus Bauteiltoleranzen, Schwankungen im Aufbau und der Elastizität der Membran.

Vorzugsweise wird nicht jede Überschreitung eines Grenz- oder Schwellwertes an die Vorrichtung zur Datenverarbeitung übermittelt, sondern eine Übermittlung von Abweichungen erfolgt erst, wenn ein vordefiniertes Verhältnis von Grenzwertüberschreitungen zu Pumpenhüben überschritten wird.

Somit kann beispielsweise nach einer Betriebsunterbrechung der Einfluss geänderter Hubzeiten, die auf stillstandbedingte Veränderungen zurückzuführen sind, kompensiert werden, indem die Sensordaten der ersten Hübe der Membranpumpe nicht in die Auswertung einfließen.

Wie bereits weiter oben erläutert basiert das Verfahren zur Erkennung von Fehlerzuständen einer Membranpumpe auf einer Änderung der Synchronität. Die veränderte Synchronität wiederum basiert auf unterschiedlichen Hubzeiten und/oder Hubwegen von in der Membranpumpe enthaltenen Bauteilen. Die Ermittlung von im Hinblick auf die Synchronität relevanten Messwerten erfolgt vorzugsweise auf Basis folgender Größen:
- des Bewegungsprofils der Membran oder, bei einer Doppelmembranpumpe, der Membranen und/oder
- des Bewegungsprofils eines pneumatischen Steuerventils und/oder
- der Auswertung des Druckverlaufs des Fördermediums und/oder
- der Auswertung des Druckverlaufs der Druckluftversorgung.

Das Bewegungsprofil einer Membran oder eines anderen Bauteils, wie einer an die Membran gekoppelten Führungsstange oder eines Steuerventils, lässt sich mittels eines geeigneten Sensors ermitteln. Bei dem Sensor kann es sich vorzugweise um einen Magnetfeldsensor handeln, der ein Magnetfeld in seiner Feldstärke erkennen kann. Hierdurch kann die Bewegung eines am Umschaltventilkolben der Membranpumpe befestigten Magneten erfasst werden, indem die sich ändernde Magnetfeldstärke gemessen wird. Ein in dem Sensor verbauter Magnetfeldsensor erfasst die Position des Magneten am Umschaltventilkolben in sehr kurzen Zeitintervallen, hierdurch kann das Umschalten des Ventilkolbens sehr genau erfasst werden. Dabei erfolgt eine Minimum- und Maximum-Erkennung als Doppelhub, der einem NAMUR-Puls entspricht.

Zur Ermittlung eines Druckverlaufes kann ein an den Förderkreis des Fördermediums oder der Druckluft gekoppelter Drucksensor, beispielsweise ein Differenzdrucksensor, vorgesehen sein. Die vom Drucksensor ermittelte physikalische Größe Druck wird in eine elektrische Ausgangsgröße umgewandelt und in Form von Messwerten an die Vorrichtung zur Datenverarbeitung übertragen.

Vorzugsweise erfolgt die Übermittlung der Daten, die von einem oder mehreren an der Membranpumpe angebrachten Sensoren ermittelt worden sind, über ein Protokoll in Verbindung mit der aktuellen Hubfrequenz der Membranpumpe. Bei dem Protokoll handelt es sich vorzugsweise um eine Art Telegramm, bei dem die zu übermittelnden Daten mit mathematischen Verfahren in Signale zerlegt werden, die nacheinander über eine gemeinsame Leitung übertragbar sind. Zusätzlich zu den Sensordaten können auch gegebenenfalls vorliegende weitere Daten der Membranpumpe, wie deren Serien-Nummer oder Inbetriebnahme, mit dem genannten Protokoll übermittelt werden.

Das Protokoll kann beispielsweise in Form eines modifizierten Telegramms dreimal pro Sekunde die Hub-Frequenz und die Messwerte zur Ermittlung des Fehlerstatus übertragen.

Daneben kann vorgesehen sein, dass die Sensor-Informationen in einer Schleife jede Minute aktualisiert werden. Bei den Sensorinformationen kann es sich beispielsweise handeln um:
- eine an der Membranpumpe vorgesehene Seriennummer,
- weitere individuelle Parameter der Membranpumpe wie eine Einbautagnummer beziehungsweise der Einbauort der Pumpe,
- die Gesamthubanzahl,
- einen Wartungszähler
- ein Histogramm der Membranpumpe, welches beispielsweise die Hubanzahl je Frequenzbereich (0Hz bis 8Hz) seit der letzter Wartung summiert.

Die Identifikation der Pumpe in der Anlage kann durch die Seriennummer und eine beschreibbare Inventarnummer sichergestellt werden. Hierdurch können sich gewartete oder getauschte Pumpen automatisch in der Anlage anmelden. Die händische Zuordnung von Typenschilddaten zu einer bestimmten Pumpe ist nicht mehr erforderlich.

Die Anzahl der geleisteten Hübe seit der Inbetriebnahme einer Pumpe ist ebenso auswertbar wie die geleisteten Hübe seit der letzten Wartung einer Pumpe. Die Histogramme machen die Nutzungsprofile der Pumpen transparent und auswertbar.

In einer weiteren Ausführungsform können bei zwei funktional aneinander gekoppelten Membranpumpen je Membranpumpe die Hubzeiten und/oder Wegstrecken für deren Membran erfasst werden.

Beispielsweise kann an einer Rotationsdruckmaschine ein Farb-Vorratsbecken ("Rakelkammer") vorgesehen sein, dessen Füllhöhe unter Einsatz von zwei Pumpen konstant gehalten wird. Als Pumpen können in diesem Fall zwei Doppelmembranpumpen vorgesehen sein, wobei die eine Pumpe eine Flüssigkeit in das Vorratsbecken fördert und die andere Pumpe Flüssigkeit aus dem Vorratsbecken abpumpt, wenn eine vordefinierte maximale Füllhöhe überschritten wird. Die beiden Pumpen sind dabei so in einen Regelkreis eingebunden, dass zum einen ein vordefinierter minimaler Füllstand nicht unterschritten und zum anderen ein ebenfalls vordefinierter maximaler Füllstand nicht überschritten wird. In einem solchen Anwendungsfall kann es bei Ausfall der Ablaufpumpe zu einem Überlaufen des Farb-Vorratsbeckens kommen. Durch Anwendung des beschriebenen Verfahrens kann durch rechtzeitige Fehlererkennung der Ablauf-Pumpe ein Überlaufen des Beckens verhindert werden, indem bei einer Fehlerdetektion an der Ablaufpumpe eine Störungsmeldung erfolgt und/oder die Zulaufpumpe deaktiviert wird.

Die Erfindung betrifft weiterhin eine Vorrichtung zur Datenverarbeitung, umfassend einen Prozessor, der so konfiguriert ist, dass er ein Verfahren zur Erkennung von Fehlerzuständen an einer Membran einer Membranpumpe nach einem der Ansprüche 1 bis 12 ausführt.

Der Prozessor ermöglicht eine Überwachung der Membranpumpe. Wie bereits erwähnt sind die für die Membranpumpe relevanten Informationen wie beispielsweise
- Seriennummer der Pumpe,
- Tagnummer bzw. Einbauort der Pumpe,
- Gesamthubanzahl,
- Wartungszähler,
- Histogramm, Hubanzahl je Frequenzbereich (0Hz bis 8Hz) seit letzter Wartung (summiert),
- Gleichlauf der Pumpe (Veränderungen im Gleichlauf der Pumpe können z.B. auf Membranbruch, Ventilstörung oder Ansaugprobleme hinweisen)
mittels eines Telegrammes von der Membranpumpe übermittelbar und werden während des Pumpenbetriebs vom Prozessor neben der Hubfrequenz von der Pumpe abgerufen.

Im Prozessor werden etwaige während des Pumpenbetriebs sich entwickelnde Gleichlaufschwankungen detektiert und bewertet. Eine so generierte Größe kann in Form einer Synchronitätskennzahl ausgegeben werden. Überschreitet oder unterschreitet die Synchronitätskennzahl eine vom Membranpumpenhersteller oder Membranpumpennutzer vordefinierte Grenze, kann ein Steuerbefehl geschalten werden, mit dem dann direkte Aktionen auszuführbar sind, zum Beispiel das Schalten einer Hupe oder eine Sicherheitsabschaltung.

Die Vorrichtung zur Datenverarbeitung kann als von der Membranpumpe separierte Modul-Box ausgeführt sein und neben dem genannten Prozessor folgende Bauteile umfassen:
- ein Gehäuse zur Unterbringung des Prozessors,
- einen Datenspeicher,
- eine erste Schnittstelle zum Empfang von Daten, die von einer Membranpumpe und einem an die Membranpumpe gekoppelten Sensor bereitgestellt werden,
- eine zweite Schnittstelle zur Weiterleitung von Daten und/oder im Prozessor ermittelten weiteren Daten und/oder Kennzahlen und/oder Steuerbefehlen.

Üblicherweise weisen aus dem Stand der Technik bekannte Pumpen bereits einen Näherungssensor auf, welcher zur Ermittlung von Pumpenhüben die Bewegung der Membran oder eines mit der Membran verbundenen Bauteils detektiert. Besonders vorteilhaft ist es deshalb, wenn der in die Modul-Box integrierte Sensor an der Stelle an der Pumpe angebaut ist, die standardmäßig für einen Näherungssensor vorgesehen ist. Hierdurch können auch ältere Pumpen mit einer Störungserkennung nachgerüstet werden, bzw. neue Pumpen können optional mit der Modul-Box ausgestattet werden.

Bei Pumpen, die zum Fördern lösemittelhaltiger Farben und Lacke vorgesehen sind, befindet sich die Modul-Box innerhalb einer Arbeitsumgebung, in der eine explosionsfähige Atmosphäre entstehen kann (EX-Zone). Besonders vorteilhat ist es, dass die Kommunikation zwischen dem Sensor in der EX-Zone und der Auswerteeinheit in der sicheren Zone durch ein eigensicheres Kommunikationsprotokoll realisiert wird. Durch die geringe Bandbreite der Signale werden die Daten von dem Sensor in der EX-Zone je nach Priorität mit unterschiedlichen Aktualisierungsintervallen an die Auswerteeinheit übertragen, wobei die Zykluszeit kritischer Informationen immer konstant bleibt.

Auf dem Sensor, beziehungsweise auf einem an den Sensor gekoppelten Prozessor ist vorteilhafterweise eine Software installiert. Innerhalb der EX-Zone sind somit Funktionsstörungen der Pumpe allein durch die Messung der Zeit von einem Umschalte-Extremum zum anderen detektierbar. Die Differenzierung zwischen tatsächlichen Störungen und betriebsbedingten Ereignissen erfolgt vorzugsweise auf Basis eines "machine learning algorithms". Unter einem "machine learning algorithmus" wird ein Algorithmus verstanden, der es einem Computer ermöglicht, aus Daten und Erfahrungen zu lernen und sich stets zu verbessern. Die auf dem Sensor beziehungsweise in der Modul-Box installierte Software ist weiterhin so konzipiert, dass sie auch in der Lage ist, die Beseitigung einer Störung zu erkennen und eine Störungsmeldung zu löschen.

In einer bevorzugten Ausführungsform werden die vom Sensor ermittelten Daten und sonstige Pumpendaten an eine außerhalb der EX-Zone vorgesehenen Auswerteeinheit übertragen. Dem Anwender wird damit ermöglicht, diese Daten und Informationen in einer Maschinensteuerung zu nutzen.

Besonders vorteilhaft ist, dass die genannte Modul-Box von der Pumpe unabhängig und somit außerhalb etwaiger ATEX-Zonen installierbar ist. Die Modul-Box benötigt lediglich die von der Membranpumpe bereitgestellten Daten. Ist die Membranpumpe bereits dafür eingerichtet, die benötigten Daten zur Verfügung zu stellen, so ist auch die Nachrüstung der Modul-Box innerhalb einer bestehenden Anlage, beispielsweise einer Farbgebungsanlage, einfach durchführbar.

Somit ermöglicht die Modul-Box, beispielsweise aus einer ATEX-Zone heraus, während des Pumpenbetriebs den Zugriff auf die Pumpeninformationen und die erweiterten Funktionen einer Membranpumpe.

Die Modul-Box kann in Verbindung mit dem intelligenten Hubzähler Pumpenstörungen melden, aber auch wichtige Pumpen Parameter aus der ATEX-Zone über das NAMUR-Protokoll übertragen. Es ist auch möglich, dass in der Modul-Box nicht nur die Daten einer Membranpumpe, sondern die Daten von zwei oder mehr Membranpumpen verarbeitet und ausgewertet werden.

Beispielsweise können neben zwei intelligenten Hubzählern noch zwei weitere Sensoren über einen 4...20mA Eingang ausgewertet werden, z.B. Drucksensoren.

Hieraus ergeben sich die nachfolgenden Standard-Einsatzbereiche für die Modul-Box.

### 1. Einsatz der Modul-Box zur Störungsmeldung

Die Modul-Box meldet Pumpenstörungen durch Gleichlaufschwankungen. Die Störung wird standardmäßig als Lichtsignal durch eine grün-auf-rot-Umschaltung am Elektronikgehäuse angezeigt. Alternativ oder ergänzend dazu können auch akustische oder andere Signale generiert werden. Alle hierzu benötigten Bausteine, inklusive Trennschaltverstärker und Netzteil, sind bei diesem Anwendungsfall in oder am Gehäuse der Modul-Box integriert.

### 2. Monitoring von Pumpendaten durch Integration der Modul-Box in ein Firmen-Netz (Intranet)

Die Modul-Box kann in ein Firmen-Netz integriert sein und eine Anlagen-Überwachung ("Cockpit") ermöglichen. Das Cockpit ermöglicht in Verbindung mit einem Webcockpit den Zugriff auf die Pumpendaten im Intranet eines Unternehmens. Die für eine solche Modul-Box benötigten Bausteine, inklusive Trennschaltverstärker und Netzteil können gemeinsam in einem Gehäuse montiert sein. Die für die Anbindung an das Firmen-Internet erforderliche Monitoring-Software kann auf einem Intranet-Server installiert sein. Sofern die Daten in einer Cloud gespeichert werden, lassen sich auch loT-Anwendungen realisieren. Unter loT ist das "Internet of Things" zu verstehen. Mit Technologien des loT implementierte Funktionen erlauben die Interaktion zwischen Menschen und hierüber vernetzten beliebigen elektronischen Systemen sowie zwischen den Systemen an sich.

### 3. SPS-Anbindung der Modul-Box

Die Modul-Box ist in eine bei einem Anwender, beispielsweise einem Lackierbetrieb, vorhandene SPS-Steuerung integrierbar und dort zur Anlagen-Steuerung einsetzbar. Über eine Schnittstelle, beispielsweise eine Modbus-Schnittstelle, sind eine Vielzahl von Systemparametern abfragbar. Hierdurch ist ein detaillierter Pumpenstatus am Bedienerpanel und in der Fernwartung abrufbar. Besonders vorteilhaft ist, dass der Anwender für diesen Einsatzfall nur die Modul-Box und ggf. einen Trennschaltverstärker benötigt. Die genannte SPS-Anbindung ist deshalb auch bei bestehenden Anlagen sehr einfach nachrüstbar.

Bei Monitoring und SPS-Anbindung stehen folgende Daten, je Kanal, zur Verfügung:
- Informationen zur Modul-Box,
- Seriennummer der Pumpe,
- TAG-Nummer / Einbauort der Pumpen (16 Stellen für beide Kanäle),
- Gesamthubanzahl,
- Hubanzahl seit der Letzten Wartung,
- Histogramm, Hubanzahl je Frequenzbereich (0Hz bis 8Hz) seit letzter Wartung,
- Fehlerstatus, kann bedeuten Membranbruch, Ventilstörung oder Ansaugprobleme,
- Messwert des analogen (4...20mA) Sensors, z.B. Druckmesswert,
- Gleichlaufkennzahl, für externe Diagnose,
- Einstellmöglichkeiten zur Fehlerbehandlung der Modul-Box

Für SPS-Kundenapplikationen stellt die Modul-Box eine Modbus-Schnittelle zur Einbindung der Pumpeninformationen bereit. PC-Anwendungen können auch über eine Schnittstelle, beispielsweise eine UART-Schnittstelle, auf die Pumpendaten zugreifen.

Eine Modul-Box kann so konzipiert sein, dass an sie nicht nur eine, sondern auch zwei oder mehr Membranpumpen mit intelligentem Hubzähler anschließbar sind. Zusätzlich können weitere Sensoren angeschlossen sein, z.B. Drucksensoren. Etwaige bereits von der Membranpumpe generierte Hub-Pulse können von der Modul-Box abgegriffen werden.

Zusammenfassend lässt sich sagen, dass aus dem Einsatz des erfindungsgemäßen Verfahrens, Prozessors und der Modul-Box in unterschiedlichen Membranpumpen-Einsatzbereichen branchenspezifische Vorteile resultieren, von denen nachfolgend einige beispielhaft genannt sind:
Branche Flexodruck:
   - Die Membranbruchüberwachung ist in die Druckmaschinen-SPS integrierbar.
   - Der Zugriff auf die Informationen des intelligenten Hubzählers kann durch die Druckmaschinen-SPS erfolgen.
   - Bei Pumpentausch meldet sich die Pumpe selbst in der Druckmaschinen-SPS an.
   - Wartungsdaten können automatisch in die Druckmaschinen-SPS überspielt werden. Mitarbeiter oder mit der Wartung beauftragte Fremdfirmen müssen Änderungen nicht in der Druckmaschinen-SPS nachtragen.
   - Bei Austausch einer Pumpe wird die Serien-Nummer automatisch in die Druckmaschinen-SPS übernommen.
   - Mit der Monitoring-Lösung ist eine Pumpen-Zustands-Visualisierung ohne Eingriff in die Druckmaschinen-SPS nachrüstbar (Retro-Fit).
   - Die Modul-Box kann in Druckmaschinen nachgerüstet werden. Fehler werden rechtzeitig angezeigt. Die überwachte Pumpe kann noch gespült werden, und die Wartung erfolgt, bevor die Luftseite der Pumpe mit Farbe geflutet wurde.
   - Die Modul-Box ermöglicht die Nachrüstung eines Überlaufschutzes bei Rakelkammern mit zwei Pumpen. Sollte die abfließende Pumpe stehenbleiben oder eine Störung haben, wird auch die Luft der zu fördernden Pumpe abgeschaltet.
Branche Chemie / Lebensmittel:
   - Die Pumpendaten können in eine Messwarte gespiegelt werden. Bei Wartungen oder Reparaturen werden die Pumpendaten automatisch in die Messwarte hochgeladen.
   - Durch eine aktive Störungsmeldung der Pumpe kann das Sicherheitsniveau "SIL-Level" der Gesamtanlage heraufgesetzt werden.
   - Back-up-Pumpen können im Störungsfall von der Modul-Box gestartet werden.
   - Die frühzeitige Anzeige einer Störung ermöglicht dem Anlagenbetreiber eine Reinigung beziehungsweise Dekontamination der Pumpe noch im Prozess. Hierdurch wird die Wartung wesentlich vereinfacht.
   - Eine in einer bestehenden Anlage vorhandene Pumpe kann durch Integration einer Modul-Box auch nachträglich gegen Überlast, Überdruck und Leerlauf geschützt werden.

Weitere, die Erfindung verbessernde Maßnahmen, werden nachstehend mit der Beschreibung von bevorzugten Ausführungsbeispielen der Erfindung anhand der Figuren näher dargestellt.

Die Erfindung betrifft weiterhin eine Membranpumpe mit
- einem Gehäuse mit wenigstens einer darin eingefassten Membran, welche eine Produktkammer und eine Druckkammer voneinander trennt, wobei durch eine Bewegung der Membran die Volumina der Produktkammer und der Druckkammer komplementär zueinander veränderbar sind,
- einem vorzugsweise elektrischen Umschaltventil, das dazu vorgesehen ist, die Membranpumpe in einem Umkehrpunkt der Membran von einem ersten Betriebsmodus, in dem die Druckkammer mit einem Medium bedruckt wird, in einen zweiten Betriebsmodus, in dem die Druckkammer entdruckt wird, oder zurück umzuschalten, und
- einer Vorrichtung zur Datenverarbeitung nach Anspruch 13 oder einer Modul-Box nach Anspruch 14.

Mittels einer solchen Pumpe ist es möglich, Fehlerzustände, beispielsweise eine beschädigte Membran, frühzeitig zu detektieren und eine prädikitve Wartung durchzuführen.

Die Figuren zeigen:
- Fig. 1 zeigt: eine Membranpumpe in Form einer Doppelmembranpumpe in einer ersten Ausführungsform;
- Fig. 2azeigt: die Membranpumpe gemäß Fig. 1 in einer Schnittdarstellung;
- Fig. 2b zeigt: eine zweite Ausführungsform einer Membranpumpe;
- Fig. 2c zeigt: eine dritte Ausführungsform einer Membranpumpe;
- Fig. 3 zeigt: ein Magnetfeld-Zeit-Diagramm einer intakten Membranpumpe;
- Fig. 4 zeigt: ein Weg-Zeit-Diagramm einer intakten Membranpumpe;
- Fig. 5 zeigt: eine Visualisierungs-Matrix einer intakten Membranpumpe;
- Fig. 6 zeigt: ein Relationsdiagramm einer intakten Membranpumpe;
- Fig. 7 zeigt: ein Magnetfeld-Zeit-Diagramm einer defekten Membranpumpe;
- Fig. 8 zeigt: ein Weg-Zeit-Diagramm einer defekten Membranpumpe;
- Fig. 9 zeigt: eine Visualisierungs-Matrix einer defekten Membranpumpe;
- Fig. 10 zeigt: ein Relationsdiagramm einer defekten Membranpumpe;
- Fig. 11 zeigt: einen Signallaufplan eines Flüssigkeits-Fördersystems mit einer Pumpe und einer in das System integrierten Modul-Box;
- Fig.12 zeigt: einen Signallaufplan eines Flüssigkeits-Fördersystems mit zwei Pumpen und einer in das System integrierten Modul-Box.

Gleiche oder ähnliche Elemente können in den nachfolgenden Figuren mit gleichen oder ähnlichen Bezugszeichen versehen sein. Ferner enthalten die Figuren der Zeichnung, deren Beschreibung sowie die Ansprüche zahlreiche Merkmale in Kombination. Einem Fachmann ist dabei klar, dass diese Merkmale auch einzeln betrachtet werden oder sie zu weiteren, hier nicht näher beschriebenen Kombinationen zusammengeführt werden können. Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung, soweit dies technisch sinnvoll ist, beliebig miteinander kombiniert sein können. Die in den Figuren dargestellten Ausführungsbeispiele haben somit nur beschreibenden Charakter und sind nicht dazu gedacht, die Erfindung in irgendeiner Form einzuschränken.

Die im Weiteren verwendeten Begriffe: "obere", "oben", "untere", "linke" oder "rechte" beziehen sich auf die in der Zeichnung dargestellte Anordnung der Komponenten.

Fig. 1 zeigt eine als Doppelmembranpumpe ausgebildete Membranpumpe 100 in einer perspektivischen Ansicht. Die dargestellte Doppelmembranpumpe 100 weist im Wesentlichen ein Gehäuse 10 mit einem zwischen zwei Gehäusedeckeln 47 und 47' angeordneten Pumpenkorpus 48 und zwei Membranen 11, 11' auf. Am Gehäusedeckel 47 ist ein intelligenter Hubzähler 40 angebracht. Der intelligente Hubzähler 40 umfasst ein Gehäuse 21 mit einer darin untergebrachten Vorrichtung zur Datenverarbeitung 17. Ein wesentlicher Bestandteil der Vorrichtung zur Datenverarbeitung 17 ist ein Prozessor 18. Der intelligente Hubzähler 40 überträgt Daten an eine Modul-Box 19 (vgl. Fig. 11 und 12). Soweit erforderlich, insbesondere dann, wenn die Membranpumpe 100 in einer ATEX-Zone arbeitet, kann zwischen dem intelligenten Hubzähler 40 und der Modul-Box 19 ein Trennschaltverstärker (vgl. Fig. 11 und 12) zwischengeschaltet sein. Innerhalb der ATEX-Zone werden die Signale vorzugsweise als NAMUR-Telegramm von der Membranpumpe 100 auf den Trennschaltverstärker übertragen, außerhalb der ATEX-Zone ist vorzugsweise eine Übertragung als 0V bis 24V-Signal vorgesehen.

Der besondere Vorteil einer so konzipierten Anlage liegt darin, dass an der Membranpumpe selbst nicht nur Sensordaten erfasst werden, sondern diese auch bereits im Bereich der Membranpumpe 100 von der Anlage zur Datenverarbeitung 17 weiterverarbeitet werden. Ein Großteil der Rechenarbeit erfolgt also in bzw. an der Membranpumpe 100, so dass etwaige Reaktionen und Steuerbefehle in Echtzeit generiert werden können.

Fig. 2a zeigt die Membranpumpe gemäß Fig. 1 in einer Schnittdarstellung. Im Pumpenkorpus 48 ist ein in Fig. 2a nicht sichtbares Umschaltventil 14 angeordnet welches das Umschalten zweier ebenfalls im Gehäuse 10 angebrachter Membranen 11, 11' steuert. Eine solche Membranpumpe mit zwei darin enthaltenen Membranen 11, 11' bildet eine Doppelmembranpumpe.

Die Membranen 11, 11' weisen jeweils einen peripheren Ringwulst auf, welcher durch die Schraubverbindungen der Gehäusedeckel 47 mit dem mittigen Pumpenkorpus 48 in einem Einspannbereich zusammengedrückt und dort gehalten wird.

Als Materialien für die Membranen 11, 11' kommen vorzugsweise elastomere Verbundstoffe, wie beispielsweise NBR zum Einsatz. Der Werkstoff NBR übernimmt die Funktion eines elastischen Grundmaterials, auf welches - zur Medienseite - eine chemisch beständige, dünne PTFE-Folie aufkaschiert sein kann.

Die Gehäusedeckel 47, 47' bilden zusammen mit dem Pumpenkorpus 48 zwei Pumpenkammern aus, welche jeweils durch die Membranen 11, 11' in eine Produktkammer 12, 12' und eine Druckkammer 13, 13' mit wechselnden Volumina geteilt sind. Die Membranen 11, 11' sind mit einer Kolbenstange 49 derart verbunden, dass die Druckkammern 13, 13' hinter den Membranen 11, 11' wechselseitig mit einem Druckmittel, vorzugsweise mit Druckluft, beaufschlagbar sind und im Anschluss wieder entlüftet werden können. Die bedruckten Druckkammern 13, 13' drücken die Membranen 11, 11' wechselseitig in Richtung Gehäusedeckel 47, 47' und verdrängen das zu fördernde Produkt bzw. Medium aus den Produktkammern 12, 12'.

Gleichzeitig wird die jeweils gegenüberliegende Membran 11, 11' durch die Kolbenstange 49 in die Mitte des Pumpenkorpus 48 gezogen, so dass sich die Produktkammern 12, 12' vergrößern und eine weitere Menge des Mediums eingesaugt wird. Der Rückfluss des Mediums beim Umschalten der Kammern wird durch geeignete Rückschlagventile 50 verhindert.

Die wechselseitige Ansteuerung der Druckkammern 13, 13' erfolgt dabei durch eine mechanische Umschaltung des Umschaltventils 14 jeweils in der Endstellung der Membranen 11, 11'.

Bei dem in den Fig. 1 und 2a dargestellten Ausführungsbeispiel, also bei einer Membranpumpe 100 mit einer an einem Gehäusedeckel 47 angebrachten Modul-Box 19, ermittelt ein im oder am Gehäuse 21 untergebrachter Sensor 20 ein den Pumpenbetrieb charakterisierendes Merkmal, im vorliegenden Fall die Bewegung bzw. den Hub einer Membran 11, 11'. Als Sensor 20 ist insofern ein Magnetfeldsensor vorgesehen, der in Verbindung mit einem an eine Membran 11, 11' gekoppelten Magneten ein Magnetfeld mit einer Feldstärke F detektiert. In Abhängigkeit von der Position des Magneten zum Sensor 20 ändert sich die Feldstärke F des Magnetfeldes. Der Sensor 20 kann die Bewegung der Membran 11, 11' von vorne, also von der dem Membrandeckel 47, 47' zugeordneten Seite oder auch von der Membranrückseite auswerten.

Im Ergebnis ist somit eine momentane Position der Membran 11, 11' aus der Stärke des vom Sensor 20 detektierten Magnetfeldes ableitbar. Der Sensor 20 ermittelt so sowohl eine Zeitinformation hinsichtlich des Membranhubes als auch den in dieser Zeit zurückgelegten Verfahrweg der Membran 11, 11'. Hierdurch kann auch festgestellt werden, ob und wann sich eine Pumpenseite ungewöhnlich oder anders verhält. Ist beispielsweise eine auf der Membran 11, 11' angebrachte PTFE-Schicht gebrochen, bewirkt dies einen größeren Widerstand, da die Bruchkanten aufeinander drücken. Durch den veränderten Widerstand der Membran 11, 11' ändert sich auch die Hubbewegung und damit die vom Sensor 20 ermittelten Zeit- und Positionsdaten. Die vom Prozessor 18 generierten Daten und ggf. weitere in einem Datenspeicher 22 gespeicherte Daten werden mittels eines Datenkabels 15 an nachgeordnete Bauelemente übertragbar. Soweit der Einsatz der Membranpumpe 100 in einer ATEX-Zone erfolgt, werden die Daten in Form eines NAMUR-Telegramms übertragen. Außerhalb der ATEX-Zone kann ein 0V bis 24V-Signal vorgesehen sein.

Fig. 2b zeigt ein zweites Ausführungsbeispiel einer Membranpumpe 200. Der Aufbau und die Funktionsweise der Membranpumpe 200 entsprechen im Wesentlichen dem Aufbau und der Funktionsweise der Membranpumpe 100. Im Unterschied zur Membranpumpe 100 wird als Kriterium für die Bewegung der Membran 11, 11' nicht unmittelbar die Bewegung der Membran 11, 11' herangezogen, sondern eine Bewegung der die Membranen 11, 11' verbindenden Kolbenstange 49. Dementsprechend ist der intelligente Hubzähler 40 nicht an einen Gehäusedeckel 47, 47' gekoppelt, sondern in den Pumpenkorpus 48 integriert. Der intelligente Hubzähler ist mittels eines Halters 51 so im Pumpenkorpus 48 angebracht, dass sein Sensor 20, bei dem es sich wiederum um einen Magnetfeldsensor handelt, den Verfahrweg der Kolbenstange 49 detektiert. Hierzu ist an der Kolbenstange 49 ein Magnet angebracht. Auch bei dem in Fig. 2b dargestellten Ausführungsbeispiel ermittelt der Sensor 20 neben der Zeitinformation analog zu dem Beispiel gemäß Fig. 2a den in einer Zeiteinheit zurückgelegten Verfahrweg.

Fig. 2c zeigt ein drittes Ausführungsbeispiel einer Membranpumpe 300. Der Aufbau und die Funktionsweise der Membranpumpe 300 entsprechen wiederum im Wesentlichen dem Aufbau und der Funktionsweise der Membranpumpen 100 und 200. Bei der Membranpumpe 300 ist der intelligente Hubzähler 40 so angebracht, dass sein Sensor 20 auf das Umschaltventil 14 ausgerichtet ist. Im dargestellten Ausführungsbeispiel gemäß Fig. 2c ermittelt der intelligente Hubzähler 40 in diesem Fall nur die Umschaltzeit. Im intelligenten Hubzähler 40, bzw. in der darin enthaltenen Vorrichtung zur Datenverarbeitung 17, werden die vom Sensor 20 ermittelten Daten ausgewertet und in Form eines NAMUR-Telegramms über die Datenleitung 15 weitergeleitet, beispielsweise an einen Trennschaltverstärker (vgl. Fig. 11 und 12).

Das in Fig 2c dargestellte Ausführungsbeispiel ist besonders dann vorteilhaft, wenn eine bereits installierte Membranpumpe mit einem Hubzähler ausgestattet ist und im Rahmen einer Retrofit-Maßnahme mit einem System zur prädiktiven Fehlererkennung ausgerüstet werden soll. In einem solchen Fall muss lediglich der bereits vorhandene Hubzähler und dessen Prozessor mit einer entsprechenden Software zur Auswertung und Verarbeitung der vom Sensor ermittelten Daten ausgestattet werden. An einer Stelle außerhalb der ATEX-Zone kann dann eine Modul-Box 19 (vgl. Fig. 11 und 12) in das Gesamtsystem integriert werden. Ein Vorteil ist, dass ein so auf- bzw. nachgerüstetes System keine brand- oder sicherheitstechnische Anlagen-Neuabnahme in der ATEX-Zone erfordert, da die in der ATEX-Zone installierten hardware-Komponenten nicht geändert werden müssen, sondern lediglich der intelligenten Hubzähler 40 und sein Prozessor 18 ein Software-Update benötigen.

Alternativ oder ggf. auch ergänzend zu den in den Figuren 2a bis 2cbeschriebenen Einsatz- und Anwendungsmöglichkeiten ist es auch möglich, mit einem intelligenten Hubzähler 40 die Bewegung anderer Bauteile zu beobachten. Bei Verwendung eines Magnetfeldsensors kann dann beispielsweise ein anderes Bauteil mit einem Magneten versehen und von dem Magnetfeldsensor beobachtet werden. Darüber hinaus ist es auch möglich, an Stelle des Magnetfeldsensors andere Sensoren einzusetzen, um geeignete Informationen bezüglich des Membranhubes zu detektieren.

Die Figuren 3 bis 6 zeigen den Verlauf verschiedener Kennwerte einer intakten Membranpumpe 100, 200 oder 300 während des Betriebs. Zur Vereinfachung wird im Folgenden vielfach lediglich auf eine Membranpumpe 100 Bezug genommen, die angesprochenen Grundsätze und Funktionen gelten aber auch für die Membranpumpen 200 und 300.

Fig. 3 zeigt ein Magnetfeld-Zeit-Diagramm einer intakten Membranpumpe 100. Dargestellt ist somit die Veränderung eines vom Sensor 20 gemessenen Magnetfeldes mit der Feldstärke F über die Zeit beim Betrieb der Membranpumpe 100. Die Membran 11, 11' der Membranpumpe 100 expandiert zunächst aus einer Grundposition 31 in eine Expansionsrichtung. Eine maximale Expansion in die genannte Richtung liegt bei Erreichen eines Umkehrpunktes 26 vor. Gesteuert durch das Umschaltventil 14 expandiert die Membran 11, 11' sodann in eine entgegengesetzte Expansionsrichtung bis zum Erreichen des nächsten Umkehrpunktes 26. Die Expansion der Membran 11, 11' in die eine Richtung erfordert eine Zeitspanne t1, die Expansion in die andere Richtung eine Zeitspanne t2.

Das Magnetfeld f ändert bei Erreichen von einem der Umkehrpunkte 26 jeweils sprunghaft seinen Zustand von einem Wert 28 auf einen Wert 30 und umgekehrt. Auf Grund der symmetrischen Konzeption der Membranpumpe 100 pendeln die Werte 28 und 30 bei einer intakten Membranpumpe 100 mit gleich großen Feldstärkenänderungen f1 und f2 um einen in Grundposition 31 vorliegenden Wert 29. Ebenfalls auf Grund der symmetrischen Konzeption sind auch die Zeitspannen t1 und t2 gleich groß. Die Relation solcher Vergleichswerte zueinander wird nachfolgend als Verhältniswert V bezeichnet. Bei einer symmetrisch konzipierten und völlig intakten Membranpumpe beträgt der Verhältniswert V von Feldstärkenänderung f1 zu Feldstärkenänderung f2 sowie der Verhältniswert V der Zeitspannen t1 und t2 zueinander somit 1 (eins).

In Fig. 4 ist die Wegstreckenänderung einer Membran 11, 11' einer intakten Membranpumpe 100 im Arbeitseinsatz dargestellt. Analog zu der Darstellung in Fig. 3 expandiert die Membran 11, 11' im Arbeitseinsatz in ihre zwei Expansionsrichtungen und wird bei Erreichen eines Umkehrpunktes 26 jeweils umgesteuert. Zwei Wegstrecken s1 und s2 geben den zum Umkehrpunkt 26 vorliegenden Abstand der Membran 11, 11' zur Grundposition 31 an. Im Unterschied zur Darstellung in Fig. 3 handelt es sich bei der Darstellung in Fig 4 nicht um ein binäres System. Der Abstand wird vom Sensor 20 vielmehr kontinuierlich gemessen. In Fig. 4 ist zu erkennen, dass die Wegänderung von einem Umkehrpunkt 26 zum nächsten zunächst schnell beginnt (steiler Verlauf der Kurve) und bei weiterer Annäherung an den nächsten Umkehrpunkt abgebremst wird und flacher werdend ausläuft. Der Verlauf der Kurve ist somit parabelförmig und insofern typisch für den Expansionsverlauf der Membran einer Membranpumpe.

Analog zu den Feldstärkenänderungen f1 und f2 sind auch die in Fig. 4 dargestellten Wegstrecken s1 und s2 und die Zeitspannen t1 und t2 zwischen den Umkehrpunkten gleich groß und ergeben in Relation zueinander gesetzt jeweils den Wert 1 (eins) als Verhältniswert V.

Die Feldstärkenänderungen f1 und f2, die Wegstrecken s1 und s2 und die Zeitspannen t1 und t2 stellen beispielhafte Kenngrößen dar, die für die weiteren Betrachtungen im Hinblick auf die Zustandsbeurteilung einer Membranpumpe 100 herangezogen werden können. Aus Abstraktionsgründen werden die genannten Kenngrößen nachfolgend auch als Messwerte bezeichnet, wobei ein erster Messwerte M1 für eine Zustandsänderung während des Membranpumpenbetriebs bei Expansion der Membran 11,11' in die eine Richtung steht und ein zweiter Messwert M2 eine Zustandsänderung während des Membranpumpenbetriebs bei Expansion der Membran 11, 11' in die andere Richtung bezeichnet. Der Messwert M1 kann somit eine Feldstärkenänderung f1, eine Wegstreckenänderung s1 oder eine Zeitspanne t1 sein, der Messwert M2 analog dazu eine Feldstärkenänderung f2, eine Wegstreckenänderung s2 oder eine Zeitspanne t2.

Grundsätzlich lassen sich auch andere Parameter einer Pumpe 100 zur Zustandsbeurteilung heranziehen, beispielsweis der Druckverlauf eines Fördermediums oder der Druckluftversorgung. Wesentlich ist, dass die Parameter geeignet sind, eine sich beim Betrieb einer Membranpumpe 100 verändernde Größe zu charakterisieren.

Selbstverständlich muss zur Erfassung des jeweils beobachteten Parameters ein geeigneter Sensor 20 an einer geeigneten Position in oder an der Membranpumpe 100 selbst oder im von der Membranpumpe 100 beeinflussten Umfeld eingebaut werden. Beispielsweise kann ein Sensor an die Membran 11, 11' gekoppelt sein, um unmittelbar das Bewegungsprofil der Membran aufzunehmen. Ein Sensor 20 kann aber beispielsweise auch an ein Umschaltventil 14 oder eine bewegliche Kolbenstange 49 gekoppelt sein.

Fig. 5 zeigt eine Matrix-Darstellung einer intakten Membranpumpe 100. Die Matrix ist zweidimensional und umfasst drei Spalten mit aufeinanderfolgenden Zeilen. In den sich so ergebenden Einzelfeldern erfolgt eine blockweise Auswertung der auf Basis des Sensors 20 ermittelten Messwerte M1 und M2 beziehungsweise der Verhältniswerte V.

Die Matrix basiert auf einer Auswertung der True Positive Rate (TPR), deutsch: Richtigpositiv-Rate oder Sensitivität und der False Positive Rate (FPR), deutsch: Falsch-positiv-Rate. Die TPR gibt den Anteil der korrekt als positiv klassifizierten Objekte an der Gesamtheit der tatsächlich positiven Objekte an. Die FPR gibt den Anteil der fälschlicherweise als positiv klassifizierten Objekte an der Gesamtheit der tatsächlich negativen Objekte an.

Im Hinblick auf die zu beobachtende Membranpumpe 100 werden die gemessenen Synchronitäten blockweise ausgewertet und in TPR- und FPR-Blöcke klassifiziert. Mit jedem FPR-Block wird ein Alarmtrigger heraufgesetzt, mit jedem TPR-Block wird der Alarmtrigger gesenkt. Zu viele FPR-Blöcke in Folge lösen einen Alarm aus. Dieser Alarm ist mittels einer Datenübertragung, beispielsweise in Form eines NAMUR-Telegramms übertragbar.

Die ausgefüllten Felder der in Fig. 5 dargestellten Matrix weisen alle einen Wert aus, der im Hinblick auf die Schadhaftigkeit der beobachteten Membranpumpe 100 in einem unbedenklichen Bereich liegt. Zur Visualisierung dieses Ergebnisses ist jedem der ausgefüllten Felder eine Farbe F1 zugeordnet. Vorzugsweise wird als Farbe F1 für die in einem unbedenklichen Bereich liegenden Werte die Farbe grün gewählt. Überschreitet der im Block dargestellte Ergebniswert eine vordefinierte kritische Abweichung 16k, kann diesem Block zur Visualisierung eine zweite Farbe F2, vorzugsweise gelb, zugeordnet werden. Überschreitet der Wert eine maximal zulässige Abweichung 16max, kann diesem Block eine weitere Farbe, vorzugsweise rot, zugeordnet werden. Im vorliegenden Fall erfolgt die Visualisierung der Ergebnisse nach Art der Ampelfarben, wobei grün für unkritisch, gelb für kritisch und rot für sofortigen Handlungsbedarf steht.

Fig. 6 zeigt ein Diagramm der Verhältniswerte V in Abhängigkeit von der Zeit T einer intakten Membranpumpe 100. Anstelle der Verwendung konkreter Verhältniswerte V kann auch auf gemittelte Verhältniswerte Vm Bezug genommen werden. Die Verhältniswerte V einer Abweichungslinie 16-Ist pendeln zunächst um eine Linie 16-0. Die Linie 16-0 kennzeichnet die Synchronität der Pumpe 100 und ist gleichzeitig die Mittellinie des durch die Farbe F1 gekennzeichneten "grünen Bereichs". Wie in Fig. 6 zu erkennen ist, ist die Abweichung zu keinem Zeitpunkt so groß, dass die Linie 16-Ist eine in Fig. 6 gepunktet dargestellte Grenzlinie zum durch die Farbe F2 visualisierten gelben Bereich überschreitet. Die Membranpumpe ist somit offensichtlich intakt. Es lässt sich auch kein konstantes Anwachsen der Werte in die eine oder die andere Richtung feststellen. Die ermittelten Vergleichswerte V pendeln vielmehr lediglich um die Mittellinie. Die Membranpumpe 100 ist somit nicht nur intakt, es ist auch kein sich anbahnender Schaden festzustellen.

Während die Figuren 3 bis 6 Kennwerte und Kennlinien einer intakten Membranpumpe 100 darstellen, stellen die Figuren 7 bis 10 die Kennwerte und Kennlinien einer defekten Membranpumpe 100 dar.

Der Fig. 7 ist zu entnehmen, dass die Feldstärke F des Magnetfeldes sich asynchron verhält. Der Zeitraum t1 für die Expansion in die eine Richtung ist größer als der Zeitraum t2 für die Expansion in die andere Richtung. Analog dazu ist auch die Feldstärkenänderung f1 für den Hub in die eine Richtung größer als die Feldstärkenänderung f2 für den Hub in die andere Richtung. Gleiches gilt für die zurückgelegten Wegstrecke s1 und s2, die der Figur 8 zu entnehmen sind. Im Ergebnis liegen somit ungleiche Messwerte M1 und M2 vor.

Die sich bei ungleichen Messwerten M1 und M2 ergebenden Verhältniswerte V weisen im dargestellten Beispiel eine große Abweichung zum Relationswert 1 (eins) einer intakten Membranpumpe 100 auf. In einer in Fig. 9 dargestellten Visualisierungsmatrix weisen deshalb lediglich die Blöcke der ersten Zeile die Farbe F1, im dargestellten Beispiel also die Farbe grün, auf. Danach ergeben sich für die Blöcke Kennwerte, die zunächst im Bereich der Farbe F2 (gelb) und dann im Bereich der Farbe F3 (rot) liegen.

Analog dazu ist dem in Fig. 10 dargestellten Relationsdiagramm der Verhältniswerte V (oder der Verhältnismittelwerte Vm) gegenüber der Zeit T zu entnehmen, dass die Abweichungslinie 16-Ist zunächst im grünen Bereich (Farbe F1) liegt, dann die gepunktete Grenzlinie zum gelben Bereich (Farbe F2) überschreitet und schließlich auch die gestrichelte Grenzlinie zum roten Bereich (Farbe F3) überschreitet. Zu erkennen ist auch, dass die Linie 16-Ist nicht sprunghaft aus einem Bereich in einen anderen wechselt, sondern vielmehr sukzessive ansteigt. Aus dem im Wesentlichen kontinuierlichen Verlauf lässt sich somit mit hoher Wahrscheinlichkeit eine zukünftige Entwicklung und damit auch die mit der Erfindung beabsichtigte Schadensprognose ableiten.

Fig. 11 zeigt einen Signallaufplan eines Flüssigkeits-Fördersystems mit einer Membranpumpe 100 und einer in das System integrierten Modul-Box 19 in einer schematischen Darstellung. Die Membranpumpe 100 ist hier, ebenso wie in Fig. 12, beispielhaft angeführt. An Stelle einer Membranpumpe 100 könnte auch eine Membranpumpe 200 oder 300 vorgesehen sein.

Die Membranpumpe 100 befindet sich in einer ATEX-Zone 32 und umfasst einen intelligenten Hubzähler 40 mit einem Sensor 20 und einer Vorrichtung zur Datenverarbeitung 17. Die Vorrichtung zur Datenverarbeitung 17 umfasst den Prozessor 18 und weitere zur Ausbildung von Datenschnittstellen und Datenspeichern relevante Bauteile. In der ATEX-Zone 32 sind die sicherheits- und brandtechnischen Anforderungen an die dort verwendeten Maschinen und sonstigen Bauteilen erhöht. Beispielsweise muss eine elektrische Signalübertragung auf einem für die ATEX-Zone unbedenklichen Spannungsniveau erfolgen. Im vorliegenden Fall erfolgt die Übertragung von in der Membranpumpe gespeicherten Daten und von Daten, die mittels des Sensors 20 ermittelt wurden, in einem Protokoll P per NAMUR-Telegramm 34. Bei den Sensordaten handelt es sich insbesondere um die Pumphübe und um den auf Basis der Sensordaten ermittelten Fehlerstatus (Verhältniswert V).

Die mittels NAMUR-Telegramms 34 übertragenen Daten werden vorzugsweise zunächst von einem Trennschaltverstärker 33 verstärkt. Durch den Trennschaltverstärker 33 wird das schwache NAMUR-Signal in ein 0V bis 24V-Signal gewandelt. Nachfolgend wird das verstärkte Signal - außerhalb der ATEX-Zone 32 - in Telegrammform als Meldung 39 an eine Modul-Box 19 übertragen.

Die Modul-Box 19 umfasst einen Prozessor 18. In der Modul-Box 19 wird das vom iHZ durch den Trennschaltverstärker übertragene Daten-Telegramm zu Pumpen-Hüben, Fehlerstatus und Pumpen-Informationen aufgelöst und auf in der Modul-Box vorgesehene Daten-Speicher verteilt. Die Modul-Box 19 umfasst eine Vorrichtung zur Datenverarbeitung 19, die auch zur Ermittlung und Übertragung von Steuerungsbefehlen vorgesehen sein kann. Weiterhin umfasst die Modul-Box 19 Ausgänge zur Datenübertragung und gibt eine Meldung 36 (Pumphübe als 0V bis 24V-Pulse) sowie eine Meldung 37 (Fehlerstatus als 0V bis 24V-Pegel) an eine bei einem Anwender installierte SPS 38 weiter.

Fig.12 zeigt einen zu Fig. 11 ähnlichen Signallaufplan eines Flüssigkeits-Fördersystems. Jedoch umfasst die Gesamtanlage bei dem in Fig. 12 dargestellten Ausführungsbeispiel zwei Membranpumpen 100. Beide Membranpumpen 100 weisen analog zu dem in Fig. 11 dargestellten Signallaufplan einen intelligenten Hubzähler 40 auf. Die vom intelligenten Hubzähler ermittelten Daten werden als Protokoll P in Form eines NAMUR-Telegrammes 34 an Trennschaltverstärker 33 weitergeleitet.

Bei einem Trennschaltverstärker handelt es sich um ein handelsübliches Bauelement zur Signalübertragung. Trennschaltverstärker können auch Gleichspannungssignale übertragen. Der Begriff Verstärker bedeutet nicht zwingend, dass sie auch eine Spannungsverstärkung vornehmen Bei Bedarf kann ein Trennschaltverstärker so ausgelegt sein, dass er die in ATEX-Zonen relevanten Sicherheitsanforderungen realisiert und der Einsatz somit auch in diesen Zonen zulässig ist.

Von den Trennschaltverstärkern 33 werden die Daten beider Membranpumpen 100 verstärkt, in 0V bis 24V Signale gewandelt und im Telegrammstil als Meldung 39 in Form eines Protokolls P an die Modul-Box 19 übertragen, in dem dortigen Prozessor 18 verarbeitet und über an der Modul-Box 19 angebrachte Ausgänge weitergeleitet. Dabei wird eine Meldung 41 für die Pumphübe der beiden Membranpumpen 100 als 0V bis 24V Puls und eine Meldung 42 für den Fehlerstatus für beide Pumpen als 0V bis 24V-Pegel an eine Anwender-SPS übertragen. Pumpen-Hub, Pumpen-Status und weitere Daten werden über eine Schnittstelle per MODBUS-RTU an die Anwender SPS-übertragen.

Alternativ oder ergänzend können die Daten auch über ein UART-Protokoll 44 an einen lokalen Server 45 übertagen werden. Auf die an den lokalen Server 45 übertragenen Daten kann von externen Stellen, beispielsweise einem beim Anwender vorhandenen Steuerungssystems zugegriffen werden. Ein solches Steuerungssystem kann auch als Kunden-Cockpit 46 bezeichnet werden.

Die beschriebenen Ausführungsbeispiele stehen beispielhaft für eine Vielzahl von Anwendungsmöglichkeiten unter denen die Membranpumpen 100; 200; 300 mit intelligentem Hubzähler 40 und Modul-Box 19 einsetzbar sind. Allen Ausführungen gemeinsam ist, dass das Laufverhalten der Membranpumpen während des Betriebes beobachtet wird und aus dem Laufverhalten Rückschlüsse auf den Zustand der Pumpe, der auch als "Gesundheitszustand" bezeichnet werden kann, abgeleitet werden.

Im Ergebnis ermöglicht die Erfindung somit ein frühzeitiges Erkennen von sich anbahnenden Problemen und darauf basierend eine prädiktive Wartung der Membranpumpen 100; 200; 300 insgesamt.

### Bezugszeichenliste

- 10: Gehäuse
- 11, 11': Membran
- 12, 12': Produktkammer
- 13, 13': Druckkammer
- 14: Umschaltventil
- 15: Datenkabel
- 16: Abweichung
- 16-0: Abweichung 0 (bei Synchronität)
- 16-Ist: momentane Abweichung
- 16k: kritische Abweichung
- 16max: maximal zulässige Abweichung
- 17: Vorrichtung zur Datenverarbeitung
- 18: Prozessor
- 19: Modul-Box
- 20: Sensor
- 21: Gehäuse
- 22: Datenspeicher
- 23: erste Schnittstelle
- 24: zweite Schnittstelle
- 25: Mittellinie (von 100)
- 26: Umkehrpunkt
- 27: Grundposition
- 28: Wert 1
- 29: Wert 2 (in Grundposition)
- 30: Wert 3
- 31: Grundposition (von 11, 11')
- 32: ATEX-Zone
- 33: Trennschaltverstärker
- 34: NAMUR-Telegramm (Pumphübe und Fehlerstatus)
- 35: Meldung (Pumphübe und Fehlerstatus als 0V bis 24V-Pegel
- 36: Meldung (Pumphübe als 0V bis 24V - Pulse)
- 37: Meldung (Fehlerstatus als 0V bis 24V - Pegel)
- 38: Anwender-SPS
- 39: Meldung (Pumphübe und Fehlerstatus als 0V bis 24V-Signal)
- 40: iHZ (intelligenter Hubzähler)
- 41: Meldung (2 x Pumphübe als 0V bis 24V-Pulse)
- 42: Meldung (2 x Fehlerstatus als 0V bis 24V - Pegel)
- 43: MODBUS RTU
- 44: UART-Protokoll
- 45: lokaler Server
- 46: Kunden-Cockpit (Intranet)
- 47: Gehäusedeckel (von 100; 200; 300)
- 48: Pumpenkorpus (von 100; 200; 300)
- 49: Kolbenstange
- 50: Rückschlagventil
- 51: Halter

- 100: Membranpumpe
- 200: Membranpumpe
- 300: Membranpumpe

- F: Feldstärke
- f1: Feldstärkenänderung 1
- f2: Feldstärkenänderung 2
- F1: erste Farbe
- F2: zweite Farbe
- F3: dritte Farbe
- I - I: Schnitt
- M1: erster Messwert
- M2: zweiter Messwert
- P: Protokoll
- S: Weg
- s1: Wegstrecke 1
- s2: Wegstrecke 2
- T: Zeit
- t1: Zeitspanne 1
- t2: Zeitspanne 2
- V: Verhältniswert
- Vm: Verhältnismittelwert

## Patentansprüche

1. Verfahren zur Erkennung von Fehlerzuständen einer Membranpumpe (100; 200; 300), vorzugsweise einer Doppelmembranpumpe, wobei die Membranpumpe (100; 200; 300) folgende Bauteile umfasst:
- ein Gehäuse (10) mit wenigstens einer darin eingefassten Membran (11, 11'), welche eine Produktkammer (12, 12') und eine Druckkammer (13, 13') voneinander trennt, wobei durch eine Bewegung der Membran (11, 11') die Volumina der Produktkammer (12, 12') und der Druckkammer (13, 13') komplementär zueinander veränderbar sind,
- ein vorzugsweise elektrisches Umschaltventil (14), das dazu vorgesehen ist, die Membranpumpe (100, 200'; 300) in einem Umkehrpunkt der Membran (11, 11') von einem ersten Betriebsmodus, in dem die Druckkammer (13, 13') mit einem Medium bedruckt wird, in einen zweiten Betriebsmodus, in dem die Druckkammer (13, 13') entdruckt wird, oder zurück umzuschalten und
- einen Sensor (20) zum Messen eines Messsignals,
**dadurch gekennzeichnet, dass**
- auf Basis der vom Sensor (20) ermittelten Daten ein erster Messwert (M1) für die Phase zwischen dem Umschalten vom ersten Betriebsmodus in den zweiten Betriebsmodus und ein zweiter Messwert (M2) für die Phase zwischen dem Umschalten vom zweiten Betriebsmodus in den ersten Betriebsmodus ermittelt wird,
- die Messwerte (M1, M2) an eine Vorrichtung zur Datenverarbeitung (17) übermittelt werden,
- der erste Messwert (M1) in Relation gesetzt wird zu dem zweiten Messwert (M2) und aus dem Verhältnis der beiden Messwerte (M1, M2) zueinander ein Verhältniswert (V) gebildet wird,
- eine Abweichung (16) des Verhältniswertes (V) von einem sich bei gleichen Messwerten (M1, M2) ergebenden Quotienten Eins ermittelt wird,
- die Abweichung (16) mit einem vordefinierten zulässigen Abweichungswert (16max) verglichen wird.

2. Verfahren zur Erkennung von Fehlerzuständen einer Membranpumpe (100; 200; 300) nach Anspruch 1, **dadurch gekennzeichnet, dass** eine Überschreitung des zulässigen Abweichungswertes (16max) zu einer Abweichungsmeldung führen.

3. Verfahren zur Erkennung von Fehlerzuständen einer Membranpumpe (100; 200; 300) nach Anspruch 1 oder 2, **dadurch gekennzeichnet, dass** die Messwerte (M1, M2) auf Basis der Differenz zweier aufeinander folgender Umschaltzeitpunkte gebildet werden, so dass der erste Messwert (M1) die Zeitspanne zwischen dem Umschalten vom ersten Betriebsmodus in den zweiten Betriebsmodus und der zweite Messwert (M2) die Zeitspanne zwischen dem Umschalten vom zweiten Betriebsmodus in den ersten Betriebsmodus angibt.

4. Verfahren zur Erkennung von Fehlerzuständen einer Membranpumpe (100; 200; 300) nach einem der Ansprüche 1 bis 3, **dadurch gekennzeichnet, dass** die Messwerte (M1, M2) auf Basis der Differenz zweier Umschalt-Wegpunkte gebildet werden, so dass der erste Messwert (M1) eine zwischen dem Umschalten vom ersten Betriebsmodus in den zweiten Betriebsmodus zurückgelegte Wegstrecke und der zweite Messwert (M2) eine zwischen dem Umschalten vom zweiten Betriebsmodus in den ersten Betriebsmodus zurückgelegte Wegstrecke angibt.

5. Verfahren zur Erkennung von Fehlerzuständen einer Membranpumpe (100; 200; 300) nach einem der Ansprüche 1 bis 4, **dadurch gekennzeichnet, dass** aus einer vordefinierten Anzahl aufeinander folgender Verhältniswerten (V) ein Verhältnismittelwert (Vm), vorzugweise ein gleitender Verhältnismittelwert, bestimmt wird.

6. Verfahren zur Erkennung von Fehlerzuständen einer Membranpumpe (100; 200; 300) nach einem der Ansprüche 1 bis 5, **dadurch gekennzeichnet, dass** die erfassten Messwerte (M1, M2) und/oder Verhältniswerte (V; Vm) klassifiziert werden und Steuersignale auf Basis der klassifizierten Werte zur Beurteilung der Fehlerzustände herangezogen werden.

7. Verfahren zur Erkennung von Fehlerzuständen einer Membranpumpe (100; 200; 300) nach einem der Ansprüche 1 bis 6, **dadurch gekennzeichnet, dass** die in Relation gesetzten Messwerte (M1, M2) und/oder die Verhältniswerte (V; Vm) statistisch erfasst werden und auf Basis der Messwerte (M1, M2) und/oder Vergleichswerte (V; Vm) ein Gradient ermittelt wird, der eine Änderungsgeschwindigkeit charakterisiert und vorzugsweise die Überschreitung eines für den Gradienten vordefinierten Schwellwertes zu einer Abweichungsmeldung führt.

8. Verfahren zur Erkennung von Fehlerzuständen einer Membranpumpe (100; 200; 300) nach einem der Ansprüche 1 bis 7, **dadurch gekennzeichnet, dass** vor der Auswertung der Messwerte (M1, M2) eine Kalibrierung erfolgt, um fertigungsbedingte Abweichungen zu kompensieren.

9. Verfahren zur Erkennung von Fehlerzuständen einer Membranpumpe (100; 200; 300) nach einem der Ansprüche 1 bis 8, **dadurch gekennzeichnet, dass** nicht jede Überschreitung einer maximal zulässigen Abweichung (16max) von der Vorrichtung zur Datenverarbeitung (17) übermittelt oder berücksichtigt wird, sondern eine Übermittlung oder Berücksichtigung von Überschreitungen der maximal zulässigen Abweichungen (16max) erst erfolgt, wenn ein vordefiniertes Verhältnis von Grenzwertüberschreitungen zu Pumpenhüben überschritten wird.

10. Verfahren zur Erkennung von Fehlerzuständen einer Membranpumpe (100; 200; 300) nach einem der Ansprüche 1 bis 9, **dadurch gekennzeichnet, dass** die Erfassung der Hubzeiten und/oder Hubwege erfolgt über
- das Bewegungsprofil der Membranen (11, 11') und/oder
- das Bewegungsprofil des Umschaltventils (14), vorzugsweise des pneumatischen Umschaltventils und/oder
- die Auswertung des Druckverlaufs des Fördermediums und/oder
- die Auswertung des Druckverlaufs der Druckluftversorgung erfolgt.

11. Verfahren zur Erkennung von Fehlerzuständen einer Membranpumpe (100; 200; 300) nach einem der Ansprüche 1 bis 10, **dadurch gekennzeichnet, dass** die übertragenen Daten über ein Protokoll (P) in Verbindung mit der aktuellen Hubfrequenz der Membranpumpe (100; 200; 300) übermittelt werden.

12. Verfahren zur Erkennung von Fehlerzuständen einer Membranpumpe (100; 200; 300) nach einem der Ansprüche 1 bis 11, **dadurch gekennzeichnet, dass** bei zwei funktional aneinander gekoppelten Membranpumpen (100; 200; 300) je Membranpumpe (100; 200; 300) die Messwerte (M1, M2) als Hubzeiten und/oder Wegstrecken je Membran (11, 11') erfasst werden.

13. Vorrichtung zur Datenverarbeitung (17), umfassend einen Prozessor (18), der so konfiguriert ist, dass er ein Verfahren zur Erkennung von Fehlerzuständen einer Membranpumpe (100; 200; 300) nach einem der Ansprüche 1 bis 12 ausführt.

14. Modul-Box (19), umfassend eine Vorrichtung zur Datenverarbeitung (17) nach Anspruch 13 sowie
- ein Gehäuse (21) zur Unterbringung des Prozessors (18),
- einen Datenspeicher (22),
- eine erste Schnittstelle (23) zum Empfang von Daten, die von einer Membranpumpe (100; 200; 300) und einem an die Membranpumpe (100; 200; 300) gekoppelten Sensor (20) bereitgestellt werden,
- eine zweite Schnittstelle (24) zur Weiterleitung von Daten und/oder im Prozessor (18) ermittelter weiterer Daten und/oder Kennzahlen und/oder Steuerbefehlen.

15. Membranpumpe (100; 200; 300) umfassend:
- ein Gehäuse (10) mit wenigstens einer darin eingefassten Membran (11, 11'), welche eine Produktkammer (12, 12') und eine Druckkammer (13, 13') voneinander trennt, wobei durch eine Bewegung der Membran (11, 11') die Volumina der Produktkammer (12, 12') und der Druckkammer (13, 13') komplementär zueinander veränderbar sind,
- ein vorzugsweise elektrisches Umschaltventil (14), das dazu vorgesehen ist, die Membranpumpe (100, 200; 300) in einem Umkehrpunkt der Membran (11, 11') von einem ersten Betriebsmodus, in dem die Druckkammer (13, 13') mit einem Medium bedruckt wird, in einen zweiten Betriebsmodus, in dem die Druckkammer (13, 13') entdruckt wird, oder zurück umzuschalten,
**dadurch gekennzeichnet, dass** die Membranpumpe (100; 200; 300) weiterhin eine Vorrichtung zur Datenverarbeitung (17) nach Anspruch 13 oder eine Modul-Box (19) ) nach Anspruch 14 aufweist.

## Claims

1. Method for detecting fault conditions in a diaphragm pump (100; 200; 300), preferably a double diaphragm pump, wherein the diaphragm pump (100; 200; 300) comprises the following components:
- a housing (10) with at least one diaphragm (11, 11') enclosed therein, which separates a product chamber (12, 12') and a pressure chamber (13, 13') from each other, wherein the volumes of the product chamber (12, 12') and the pressure chamber (13, 13') can be changed in a complementary manner to each other,
- a preferably electric changeover valve (14) which is provided to switch the diaphragm pump (100, 200'; 300) at a reversal point of the diaphragm (11, 11') from a first operating mode, in which the pressure chamber (13, 13') is pressurised with a medium, to a second operating mode, in which the pressure chamber (13, 13') is depressurised, or back, and
- a sensor (20) for measuring a measurement signal,
**characterised in that**
- based on the data determined by the sensor (20), a first measured value (M1) is determined for the phase between switching from the first operating mode to the second operating mode and a second measured value (M2) is determined for the phase between switching from the second operating mode to the first operating mode,
- the measured values (M1, M2) are transmitted to a device for data processing (17),
- the first measured value (M1) is set in relation to the second measured value (M2) and a ratio value (V) is formed from the ratio of the two measured values (M1, M2) to each other,
- a deviation (16) of the ratio value (V) from a quotient of one resulting from the same measured values (M1, M2) is determined,
- the deviation (16) is compared with a predefined permissible deviation value (16max).

2. Method for detecting fault conditions in a diaphragm pump (100; 200; 300) according to claim 1, **characterised in that** exceeding the permissible deviation value (16max) leads to a deviation message.

3. Method for detecting fault conditions in a diaphragm pump (100; 200; 300) according to claim 1 or 2, **characterised in that** the measured values (M1, M2) are produced on the basis of the difference between two consecutive switching times, so that the first measured value (M1) indicates the time span between switching from the first operating mode to the second operating mode and the second measured value (M2) indicates the time span between switching from the second operating mode to the first operating mode.

4. Method for detecting fault conditions in a diaphragm pump (100; 200; 300) according to one of claims 1 to 3, **characterised in that** the measured values (M1, M2) are formed on the basis of the difference between two switching waypoints, so that the first measured value (M1) indicates a distance travelled between switching from the first operating mode to the second operating mode and the second measured value (M2) indicates a distance travelled between switching from the second operating mode to the first operating mode.

5. Method for detecting fault conditions in a diaphragm pump (100; 200; 300) according to one of claims 1 to 4, **characterised in that** a ratio mean value (Vm), preferably a moving ratio mean value, is determined from a predefined number of consecutive ratio values (V).

6. Method for detecting fault conditions in a diaphragm pump (100; 200; 300) according to one of claims 1 to 5, **characterised in that** the recorded measured values (M1, M2) and/or ratio values (V; Vm) are classified and control signals based on the classified values are used to assess the fault conditions.

7. Method for detecting fault conditions in a diaphragm pump (100; 200; 300) according to one of claims 1 to 6, **characterised in that** the measured values (M1, M2) set in relation and/or the ratio values (V; Vm) are recorded statistically and a gradient is determined on the basis of the measured values (M1, M2) and/or comparison values (V; Vm), which characterises a rate of change and preferably leads to a deviation message when a threshold value predefined for the gradient is exceeded.

8. Method for detecting fault conditions in a diaphragm pump (100; 200; 300) according to one of claims 1 to 7, **characterised in that** calibration is performed before the measured values (M1, M2) are evaluated in order to compensate for manufacturing-related deviations.

9. Method for detecting fault conditions in a diaphragm pump (100; 200; 300) according to one of claims 1 to 8, **characterised in that** not every exceedance of a maximum permissible deviation (16max) is transmitted to or taken into account by the device for data processing (17), but rather a transmission or consideration of exceedances of the maximum permissible deviations (16max) only takes place, when a predefined ratio of limit value exceedances to pump strokes is exceeded.

10. Method for detecting fault conditions in a diaphragm pump (100; 200; 300) according to one of claims 1 to 9, **characterised in that** the stroke times and/or stroke distances are detected via
- the movement profile of the diaphragms (11, 11') and/or
- the movement profile of the changeover valve (14), preferably the pneumatic changeover valve, and/or
- the evaluation of the pressure curve of the pumped medium and/or
- the evaluation of the pressure curve of the compressed air supply.

11. Method for detecting fault conditions in a diaphragm pump (100; 200; 300) according to one of claims 1 to 10, **characterised in that** the transmitted data is transmitted via a protocol (P) in conjunction with the current stroke frequency of the diaphragm pump (100; 200; 300).

12. Method for detecting fault conditions in a diaphragm pump (100; 200; 300) according to one of claims 1 to 11, **characterised in that**, in the case of two diaphragm pumps (100; 200; 300) that are functionally coupled to each other, the measured values (M1, M2) are recorded as stroke times and/or distances per diaphragm (11, 11') for each diaphragm pump (100; 200; 300), the measured values (M1, M2) are recorded as stroke times and/or distances per diaphragm (11, 11').

13. Data processing device (17) comprising a processor (18) configured to perform a method for detecting fault conditions in a diaphragm pump (100; 200; 300) according to one of claims 1 to 12.

14. Module box (19), comprising a data processing device (17) according to claim 13 and
- a housing (21) for accommodating the processor (18),
- a data memory (22),
- a first interface (23) for receiving data provided by a diaphragm pump (100; 200; 300) and a sensor (20) coupled to the diaphragm pump (100; 200; 300),
- a second interface (24) for forwarding data and/or further data and/or key figures and/or control commands determined in the processor (18).

15. Diaphragm pump (100; 200; 300) comprising:
- a housing (10) with at least one diaphragm (11, 11') enclosed therein, which separates a product chamber (12, 12') and a pressure chamber (13, 13') from each other, wherein the volumes of the product chamber (12, 12') and the pressure chamber (13, 13') can be changed in a complementary manner to each other,
- a preferably electric changeover valve (14) which is designed to switch the diaphragm pump (100, 200; 300) at a reversal point of the diaphragm (11, 11') from a first operating mode, in which the pressure chamber (13, 13') is pressurised with a medium, to a second operating mode, in which the pressure chamber (13, 13') is depressurised, or back,
**characterised in that** the diaphragm pump (100; 200; 300) further comprises a device for data processing (17) according to claim 13 or a module box (19) according to claim 14.

## Revendications

1. Procédé de détection d'états de défaut d'une pompe à membrane (100 ; 200 ; 300), de préférence d'une pompe à double membrane, la pompe à membrane (100 ; 200 ; 300) comprenant les composants suivants :
- un boîtier (10) avec au moins une membrane (11, 11') qui y est encastrée et qui sépare une chambre de produit (12, 12') et une chambre de pression (13, 13'), le mouvement de la membrane (11, 11') modifiant de manière complémentaire les volumes de la chambre de produit (12, 12') et de la chambre de pression (13, 13') peuvent être modifiés de manière complémentaire l'un par rapport à l'autre,
- une vanne de commutation (14), de préférence électrique, qui est prévue pour commuter la pompe à membrane (100, 200' ; 300) à un point d'inversion de la membrane (11, 11') d'un premier mode de fonctionnement, dans lequel la chambre de pression (13, 13') est pressurisée avec un fluide, à un second mode de fonctionnement, dans lequel la chambre de pression (13, 13') est dépressurisée, ou inversement, et
- un capteur (20) pour mesurer un signal de mesure,
**caractérisé en ce que**
- sur la base des données déterminées par le capteur (20), une première valeur de mesure (M1) est déterminée pour la phase entre le passage du premier mode de fonctionnement au deuxième mode de fonctionnement et une deuxième valeur de mesure (M2) est déterminée pour la phase entre le passage du deuxième mode de fonctionnement au premier mode de fonctionnement,
- les valeurs mesurées (M1, M2) sont transmises à un dispositif de traitement des données (17),
- la première valeur mesurée (M1) est mise en relation avec la deuxième valeur mesurée (M2) et une valeur de rapport (V) est formée à partir du rapport entre les deux valeurs mesurées (M1, M2),
- un écart (16) de la valeur de rapport (V) par rapport à un quotient égal à un obtenu avec les mêmes valeurs mesurées (M1, M2) est déterminé,
- l'écart (16) est comparé à une valeur d'écart admissible prédéfinie (16max).

2. Procédé de détection d'états de défaut d'une pompe à membrane (100 ; 200 ; 300) selon la revendication 1, **caractérisé en ce qu'**un dépassement de la valeur d'écart admissible (16max) entraîne un message d'écart.

3. Procédé de détection d'états de défaut d'une pompe à membrane (100 ; 200 ; 300) selon la revendication 1 ou 2, **caractérisé en ce que** les valeurs mesurées (M1, M2) sont formées sur la base de la différence entre deux moments de commutation successifs, de sorte que la première valeur mesurée (M1) indique l'intervalle de temps entre la commutation du premier mode de fonctionnement au deuxième mode de fonctionnement et la deuxième valeur mesurée (M2) indique l'intervalle de temps entre la commutation du deuxième mode de fonctionnement au premier mode de fonctionnement.

4. Procédé de détection d'états de défaut d'une pompe à membrane (100 ; 200 ; 300) selon l'une des revendications 1 à 3, **caractérisé en ce que** les valeurs mesurées (M1, M2) sont produit sur la base de la différence entre deux points de cheminement de commutation, de sorte que la première valeur mesurée (M1) indique une distance parcourue entre le passage du premier mode de fonctionnement au deuxième mode de fonctionnement et la deuxième valeur mesurée (M2) indique une distance parcourue entre le passage du deuxième mode de fonctionnement au premier mode de fonctionnement .

5. Procédé de détection d'états de défaut d'une pompe à membrane (100 ; 200 ; 300) selon l'une des revendications 1 à 4, **caractérisé en ce qu'**une valeur moyenne proportionnelle (Vm), de préférence une valeur moyenne proportionnelle glissante, est déterminée à partir d'un nombre prédéfini de valeurs proportionnelles successives (V).

6. Procédé de détection d'états de défaut d'une pompe à membrane (100 ; 200 ; 300) selon l'une des revendications 1 à 5, **caractérisé en ce que** les valeurs mesurées (M1, M2) et/ou les valeurs de rapport (V ; Vm) enregistrées sont classées et des signaux de commande basés sur les valeurs classées sont utilisés pour évaluer les états de défaut.

7. Procédé de détection d'états de défaut d'une pompe à membrane (100 ; 200 ; 300) selon l'une des revendications 1 à 6, **caractérisé en ce que** les valeurs mesurées mises en relation (M1, M2) et/ou les valeurs de rapport (V ; Vm) sont enregistrées statistiquement et qu'un gradient caractérisant une vitesse de changement est déterminé sur la base des valeurs mesurées (M1, M2) et/ou des valeurs comparatives (V ; Vm), ce qui conduit de préférence à un message d'écart lorsque la valeur seuil prédéfinie pour le gradient est dépassée.

8. Procédé de détection d'états de défaut d'une pompe à membrane (100 ; 200 ; 300) selon l'une des revendications 1 à 7, **caractérisé en ce qu'**avant l'évaluation des valeurs mesurées (M1, M2), un étalonnage est effectué afin de compenser les écarts liés à la fabrication.

9. Procédé de détection d'états de défaut d'une pompe à membrane (100 ; 200 ; 300) selon l'une des revendications 1 à 8, **caractérisé en ce que** chaque dépassement d'un écart maximal admissible (16max) n'est pas transmis ou pris en compte par le dispositif de traitement des données (17), mais qu'une transmission ou une prise en compte des dépassements des écarts maximaux admissibles (16max) n'a lieu que lorsqu'un rapport prédéfini entre les dépassements de valeurs limites et les courses de pompe est dépassé.

10. Procédé de détection d'états de défaut d'une pompe à membrane (100 ; 200 ; 300) selon l'une des revendications 1 à 9, **caractérisé en ce que** la détection des temps de course et/ou des courses s'effectue via
- le profil de mouvement des membranes (11, 11') et/ou
- le profil de mouvement de la vanne de commutation (14), de préférence de la vanne de commutation pneumatique et/ou
- l'évaluation de la courbe de pression du fluide pompé et/ou
- l'évaluation de la courbe de pression de l'alimentation en air comprimé.

11. Procédé de détection d'états de défaut d'une pompe à membrane (100 ; 200 ; 300) selon l'une des revendications 1 à 10, **caractérisé en ce que** les données transmises sont transmises via un protocole (P) en liaison avec la fréquence de course actuelle de la pompe à membrane (100 ; 200 ; 300).

12. Procédé de détection d'états de défaut d'une pompe à membrane (100 ; 200 ; 300) selon l'une des revendications 1 à 11, **caractérisé en ce que**, dans le cas de deux pompes à membrane (100 ; 200 ; 300) couplées fonctionnellement l'une à l'autre, les valeurs mesurées (M1, M2) sont enregistrées pour chaque pompe à membrane (100 ; 200 ; 300), les valeurs mesurées (M1, M2) sont enregistrées sous forme de temps de course et/ou de distances parcourues par membrane (11, 11').

13. Dispositif de traitement de données (17) comprenant un processeur (18) configuré pour exécuter un procédé de détection d'états de défaut d'une pompe à membrane (100 ; 200 ; 300) selon l'une des revendications 1 à 12.

14. Boîtier modulaire (19) comprenant un dispositif de traitement de données (17) selon la revendication 13, ainsi que
- un boîtier (21) pour loger le processeur (18),
- une mémoire de données (22),
- une première interface (23) pour la réception de données fournies par une pompe à membrane (100 ; 200 ; 300) et un capteur (20) couplé à la pompe à membrane (100 ; 200 ; 300),
- une deuxième interface (24) pour transmettre des données et/ou d'autres données déterminées dans le processeur (18) et/ou des indices et/ou des instructions de commande.

15. Pompe à membrane (100 ; 200 ; 300) comprenant :
- un boîtier (10) avec au moins une membrane (11, 11') qui y est encastrée et qui sépare une chambre de produit (12, 12') et une chambre de pression (13, 13'), le mouvement de la membrane (11, 11') permettant de modifier les volumes de la chambre de produit (12, 12') et de la chambre de pression (13, 13') peuvent être modifiés de manière complémentaire l'un par rapport à l'autre,
- une vanne de commutation (14), de préférence électrique, qui est prévue pour faire passer la pompe à membrane (100, 200 ; 300) en un point d'inversion de la membrane (11, 11') d'un premier mode de fonctionnement, dans lequel la chambre de pression (13, 13') est pressurisée avec un fluide, à un deuxième mode de fonctionnement, dans lequel la chambre de pression (13, 13') est dépressurisée, ou inversement,
**caractérisée en ce que** la pompe à membrane (100 ; 200 ; 300) comprend en outre un dispositif de traitement de données (17) selon la revendication 13 ou un boîtier modulaire (19) selon la revendication 14.
